# EUROPÄISCHE PATENTSCHRIFT

(11) **EP 3 264 959 B1**
(45) Veröffentlichungstag und Bekanntmachung des Hinweises auf die Patenterteilung: **29.05.2019**
(21) Anmeldenummer: 15708805.5
(22) Anmeldetag: 06.03.2015
(51) Int. Cl.: A47L 5/34, A47L 9/24

(54) **STAUBSAUGER**
VACUUM CLEANER
ASPIRATEUR

(43) Veröffentlichungstag der Anmeldung: 10.01.2018
(73) Patentinhaber: Alfred Kärcher SE & Co. KG, 71364 Winnenden (DE)
(72) Erfinder: HERMANN, Matthias, 71409 Schwaikheim (DE); SIEGEL, Stephan, 70736 Fellbach (DE); VETTER, Stefan, 73547 Lorch (DE); KNEE, Roger, 73650 Winterbach (DE); BAUMGART, Julia, 70736 Fellbach (DE)
(74) Vertreter: Hoeger, Stellrecht & Partner Patentanwälte mbB
(86) Internationale Anmeldenummer: PCT/EP2015/054720
(87) Internationale Veröffentlichungsnummer: WO 2016/141953

(56) Entgegenhaltungen:
- EP-A1- 0 388 676
- DE-A1- 2 932 017
- DE-A1- 19 630 286
- GB-A- 2 447 995
- US-A- 3 491 519

## Beschreibung

Die Erfindung betrifft einen Staubsauger, umfassend ein Gehäuse, welches sich zwischen einer ersten Gehäuseseite und einer zweiten Gehäuseseite in einer ersten Erstreckungsachse erstreckt, ein Saugaggregat zur Erzeugung eines Saugstroms, welches in dem Gehäuse angeordnet ist, eine Abscheidereinrichtung, welche in dem Gehäuse angeordnet ist, und eine Rohreinrichtung, welche an oder in dem Gehäuse angeordnet ist und sich in einer zweiten Erstreckungsachse mindestens näherungsweise parallel zu der ersten Erstreckungsachse erstreckt, wobei an der Rohreinrichtung ein Düsenanschluss für eine Saugdüse angeordnet ist und der Düsenanschluss näher zu der ersten Gehäuseseite als zu der zweiten Gehäuseseite liegt.

Staubsauger sind beispielsweise aus der WO 2013/080508 A1, der EP 0 708 613 B1, der US 4,610,048, der EP 1 228 732 B1 bekannt.

Aus der EP 1 365 676 B1 ist eine Verlängerungsrohranordnung für ein Haushaltsgerät bekannt.

Aus der EP 1 192 891 A1 ist ein teleskopisches Staubsammlungsrohr für einen Staubsauger bekannt.

Die DE 29 32 017 A1 offenbart einen als Stiel- und Handstaubsauger verwendbaren Staubsauger, an dessen Gehäuse ein Handgriff vorgesehen ist und an beiden Stirnseiten jeweils ein Rohr anbringbar ist, von denen das eine mit einem Saugmundstück und das andere mit einem Führungsgriff verbindbar ist, wobei das mit dem Saugmundstück verbundene Rohr mit dem Eintrittsstutzen für das im Staubraum des Staubsaugers angeordnete Filter in Saugverbindung steht. Auch das andere Rohr steht mit dem Eintrittsstutzen in Saugverbindung und ist mittels des Führungsgriffes gegen einen Lufteintritt abdichtbar.

Der Erfindung liegt die Aufgabe zugrunde, einen Staubsauger der eingangs genannten Art bereitzustellen, welcher umfangreiche Bedienungsmöglichkeiten bei kompaktem Aufbau aufweist.

Diese Aufgabe wird bei dem eingangs genannten Staubsauger erfindungsgemäß dadurch gelöst, dass die Rohreinrichtung längs der zweiten Erstreckungsachse längeneinstellbar ausgebildet ist und ein Abstand des Düsenanschlusses zu der ersten Gehäuseseite feststellbar einstellbar ist.

Durch die Einstellbarkeit des Abstands des Düsenanschlusses zu der ersten Gehäuseseite lässt sich eine Standfunktion für den Staubsauger realisieren, bei welcher insbesondere eine Fixierung der Düsenseite mit einer Saugdüse und insbesondere einer Bodendüse ermöglicht ist.

Die Rohreinrichtung kann zur Längeneinstellbarkeit beispielsweise eine Mehrzahl von steckbaren Rohren umfassen oder beispielsweise eine Teleskopeinrichtung von einander verschieblich angeordneten Rohren.

Dadurch kann ein Bediener den Staubsauger zu jedem Zeitpunkt aufrecht abstellen. Der Staubsauger nimmt einen geringen Raumbedarf ein.

Durch Positionierung des Düsenanschlusses relativ zu der ersten Gehäuseseite lässt sich auf einfache Weise eine Saugfunktion ausgehend von der Standstellung erreichen, wobei je nach Anwendungszweck und Benutzervorgaben die Länge an der Rohreinrichtung einstellbar ist.

Dadurch ist beispielsweise der Staubsauger als Bodenstaubsauger nutzbar, bei dem er über eine Bodendüse auf der zu reinigenden Fläche aufgesetzt ist, und er ist als Handsauger nutzbar, welcher handgehalten ist.

Der erfindungsgemäße Staubsauger lässt sich effektiv für das Saugen unter Möbelstücken oder dergleichen verwenden. Durch die Verlängerbarkeit des Abstands zwischen dem Düsenanschluss und dem Gehäuse kann das Gehäuse außerhalb eines Raums unter einem Möbel bleiben und nur eine Saugdüse mit dem entsprechenden Rohrbereich der Rohreinrichtung muss in diesen Raum eingetaucht werden.

Es ergeben sich umfangreiche Einsetzmöglichkeiten und Bedienungsmöglichkeiten, wobei ein kompakter Aufbau des Staubsaugers realisierbar ist.

Die zweite Erstreckungsachse ist mindestens näherungsweise parallel zu der ersten Erstreckungsachse. Sie liegt parallel zu der ersten Erstreckungsachse oder in einem spitzen Winkel von höchstens 20°.

Insbesondere ist bei an dem Düsenanschluss fixierter Saugdüse ein Abstand der Saugdüse zu der ersten Gehäuseseite feststellbar einstellbar. Dadurch ergeben sich variable Einsetzmöglichkeiten. Es lässt sich eine Standstellung fixieren.

Ganz besonders vorteilhaft ist es, wenn eine Bodendüse vorgesehen ist, an welcher eine erste Fixierungseinrichtung angeordnet ist, wobei an der ersten Gehäuseseite eine zweite Fixierungseinrichtung zur Kooperation mit der ersten Fixierungseinrichtung angeordnet ist, und wobei bei an der zweiten Fixierungseinrichtung angreifender erster Fixierungseinrichtung das Gehäuse an der Bodendüse fixiert ist und der Staubsauger in einer Standstellung ist. Es lässt sich dadurch die Standstellung sichern. Der Staubsauger lässt sich jederzeit platzsparend in eine aufrechte Stellung bringen.

Ausgehend von dieser Standstellung lässt sich auf einfache Weise eine Saugstellung durch Verlängerung der Rohreinrichtung erreichen.

Insbesondere ist in der Standstellung die zweite Erstreckungsachse mindestens näherungsweise senkrecht (senkrecht oder in einem spitzen Winkel von höchstens 20° zur Senkrechten) zu einer Unterlage orientiert, auf welcher die Bodendüse mit einer Unterseite aufgestellt ist. Die Standstellung lässt sich dadurch mit guter Kippstabilität realisieren.

Bei einem Ausführungsbeispiel umfassen die erste Fixierungseinrichtung und die zweite Fixierungseinrichtung mindestens eine Rippe und mindestens eine Eingriffsausnehmung für die mindestens eine Rippe. Die mindestens eine Rippe ist beispielsweise an der ersten Gehäuseseite angeordnet und die mindestens eine Eingriffsausnehmung an der Bodendüse. Die entsprechenden Elemente können ineinander eingreifen, um beispielsweise einen Formschluss zu realisieren, welcher die Standstellung sichert.

Es ist alternativ oder zusätzlich möglich, dass die erste Fixierungseinrichtung und die zweite Fixierungseinrichtung mindestens ein Magnetelement und mindestens ein Gegenelement für das mindestens eine Magnetelement umfassen, wobei zwischen dem mindestens einen Magnetelement und dem mindestens einen Gegenelement eine magnetische Haltekraft in der Standstellung wirkt. Dadurch lässt sich die Standstellung sichern. Insbesondere, wenn das mindestens eine Magnetelement und das mindestens eine Gegenelement als Zusatzelemente vorgesehen sind, lässt sich bei Anheben des Staubsaugers, an welchem beispielsweise eine Bodendüse fixiert ist, ein Abklappen der Bodendüse gegenüber dem Gehäuse verhindern.

Ganz besonders vorteilhaft ist es, wenn ein Massenschwerpunkt des Staubsaugers in dem Gehäuse liegt und in einer Standstellung des Staubsaugers, welcher mit einer Bodendüse als Saugdüse versehen ist, eine Projektion des Massenschwerpunkts in einer vertikalen Richtung bezogen auf die Schwerkraftrichtung an der Bodendüse liegt, wenn der Staubsauger mit der Bodendüse auf einem horizontalen Boden aufgestellt ist. Dadurch lässt sich eine Standstellung mit hoher Kippsicherheit realisieren.

Es ergibt sich ein kompakter Aufbau, wenn die Rohreinrichtung an einer Außenseite des Gehäuses positioniert ist. Ferner lässt sich dadurch ein langer Strömungsweg ohne nennenswerte Leistungseinschränkungen erreichen, wodurch sich eine effektive Verminderung von Schallemissionen erreichen lässt.

Bei einem Ausführungsbeispiel weist die Rohreinrichtung mindestens ein starres Rohr auf und ist insbesondere als Teleskopeinrichtung mit mindestens zwei starren Rohren ausgebildet. Dadurch lässt sich auf einfache Weise eine Längeneinstellbarkeit der Rohreinrichtung und insbesondere eine Einstellbarkeit des Abstands des Düsenanschlusses zu der ersten Gehäuseseite des Gehäuses realisieren.

Es ist günstig, wenn die Rohreinrichtung über die zweite Gehäuseseite hinausragt. Dadurch lässt sich der Staubsauger kompakt mit relativ kleinem Gehäuse realisieren. Es lässt sich ein Strömungsweg erreichen, welcher relativ lang ist. Dadurch wiederum lässt sich eine effektive Schallreduzierung erreichen.

Günstig ist es, wenn die zweite Gehäuseseite einen Gehäuseanschluss zum Einkoppeln eines Saugstroms aufweist und die Rohreinrichtung einen Anschluss aufweist, welcher insbesondere bezüglich des Gehäuses in seiner Position festliegt, und welcher insbesondere beabstandet zu der zweiten Gehäuseseite ist, und wobei ein Verbindungsrohr zwischen dem Anschluss und dem Gehäuseanschluss angeordnet ist. Über das Verbindungsrohr lässt sich eine Strömungsumlenkung erreichen. Es ergibt sich ein kompakter Aufbau des Staubsaugers mit insbesondere kompakten Gehäuseabmessungen. Das Verbindungsrohr kann auch als Bügelgriff benutzt werden.

Bei einer Ausführungsform ist an dem Verbindungsrohr ein öffenbarer Deckel angeordnet. Es lässt sich dadurch eine Falschlufteinkopplung erreichen, um beispielsweise eine festgesaugte Saugdüse lösen zu können.

Ganz besonders vorteilhaft ist es, wenn das Verbindungsrohr als Bügelgriff zum Halten des Staubsaugers ausgebildet ist. Dadurch wird das Verbindungsrohr auch als Halteelement verwendet. Es muss dann kein zusätzlicher Bügelgriff vorgesehen werden und die Masse des Staubsaugers lässt sich gering halten. Durch die Anordnung des Verbindungsrohrs oberhalb des Gehäuses ergibt sich auch eine optimierte Haltefunktion beispielsweise für das Saugen eines Bodens beziehungsweise bei der Verwendung als Handsauger.

Es ist ferner günstig, wenn die Abscheidereinrichtung näher zu der zweiten Gehäuseseite als zu der ersten Gehäuseseite positioniert ist und insbesondere an der zweiten Gehäuseseite angeordnet ist. Es ergibt sich dadurch ein kompakter Aufbau des Gehäuses und damit des Staubsaugers.

Aus dem gleichen Grund ist es günstig, wenn das Saugaggregat näher zu der ersten Gehäuseseite als zu der zweiten Gehäuseseite positioniert ist und insbesondere die Abscheidereinrichtung und das Saugaggregat längs der ersten Erstreckungsachse übereinander angeordnet sind. Es ergibt sich somit ein kompakter Aufbau.

Ganz besonders vorteilhaft ist es, wenn ein Strömungsweg für einen Saugstrom beziehungsweise Abluft des Saugaggregats, welche aus einem gereinigten Saugstrom entsteht, einen ersten Bereich umfasst, der in der Rohreinrichtung angeordnet ist mit einer Hauptströmungsrichtung längs der zweiten Erstreckungsachse, und einen zweiten Bereich umfasst, der in dem Gehäuse angeordnet ist mit einer Hauptströmungsrichtung längs der ersten Erstreckungsachse entgegen der Hauptströmungsrichtung in dem ersten Bereich. Es ergibt sich dadurch ohne nennenswerte Verringerung des Wirkungsgrads beziehungsweise der Saugleistung ein langer Strömungsweg, welcher in einer effektiven Schallreduzierung resultiert.

Aus dem gleichen Grund ist es günstig, wenn der Strömungsweg einen dritten Bereich umfasst, welcher in dem Gehäuse angeordnet ist mit einer Hauptströmungsrichtung längs der ersten Erstreckungsachse entgegen der Hauptströmungsrichtung in dem zweiten Bereich.

Es ist dabei günstig, wenn ein Umlenkbereich für die Strömung zwischen dem ersten Bereich und dem zweiten Bereich durch ein Verbindungsrohr zwischen der Rohreinrichtung und dem Gehäuse und insbesondere der zweiten Gehäuseseite gebildet ist. Dadurch ergibt sich ein kompakter Aufbau. Das Verbindungsrohr lässt sich beispielsweise auch als Bügelgriff verwenden.

Es ist ferner günstig, wenn ein Umlenkbereich für die Strömung zwischen dem zweiten Bereich und dem dritten Bereich in dem Gehäuse insbesondere zwischen dem Saugaggregat und der ersten Gehäuseseite gebildet ist. Dadurch ergibt sich ein kompakter Aufbau mit optimierter Platznutzung. In dem Umlenkbereich ist bei einer Ausführungsform ein poröses Material wie beispielsweise Schaummaterial zur Schallreduzierung angeordnet.

Es ist ferner günstig, wenn der dritte Bereich in dem Gehäuse zwischen einer Gehäusewandung und der Abscheidereinrichtung und dem Saugaggregat gebildet ist, wobei insbesondere die Abscheidereinrichtung und das Saugaggregat bezogen auf die erste Erstreckungsachse übereinander angeordnet sind. Es lässt sich dadurch gereinigte Abluft des Saugaggregats über einen relativ großen Bereich an die Umgebung abgeben.

Günstigerweise ist an der Gehäusewandung mindestens eine Austrittsöffnung angeordnet, welche fluidwirksam mit dem dritten Bereich verbunden ist. Dadurch kann effektiv gereinigte Abluft abgegeben werden. Die Abgabe kann geräuschreduziert durchgeführt werden.

Günstig ist es, wenn an dem Gehäuse an einer dritten Gehäuseseite, an welcher die Rohreinrichtung fixiert ist, mindestens eine Austrittsöffnung für Abluft des Saugaggregats angeordnet ist, wobei die dritte Gehäuseseite insbesondere zwischen der ersten Gehäuseseite und der zweiten Gehäuseseite angeordnet ist. Dadurch ergibt sich eine optimierte Strömungsführung bei kompaktem Aufbau des Gehäuses.

Insbesondere ist eine Mehrzahl von Austrittsöffnungen vorgesehen, wobei Austrittsöffnungen in einer Richtung längs der ersten Erstreckungsachse an dem Gehäuse angeordnet sind. Dadurch lässt sich über eine relativ große Fläche Abluft des Saugaggregats abgeben. Es lässt sich eine geräuschminimierte Abluftabgabe erreichen.

Für eine Geräuschreduzierung ist es ferner vorteilhaft, wenn an der mindestens einen Austrittsöffnung eine offenporöse Struktur wie beispielsweise ein Schaumelement angeordnet ist, durch welches hindurch Abluft strömen muss.

Bei einer Ausführungsform ist an dem Gehäuse eine öffenbare Tür angeordnet, über welche auf einen Bereich in dem Innenraum des Gehäuses zugänglich ist, an welchem die Abscheidereinrichtung angeordnet ist. Die Tür kann getrennt von der Abscheidereinrichtung sein oder an dieser angeordnet sein. Im letzteren Falle wird mit der Entnahme der Abscheidereinrichtung aus dem Gehäuse die Tür entfernt (und dabei geöffnet). Es lässt sich auf einfache Weise angesammelter Schmutz entfernen.

Bei einem Ausführungsbeispiel ist die Abscheidereinrichtung als Filter-Abscheidereinrichtung ausgebildet, welche insbesondere einen Vorabscheider (für Grobstaub) und eine Filtereinrichtung für Staub (Feinstaub) umfasst, wobei die Filtereinrichtung für Staub insbesondere als Patronenfilter ausgebildet ist. Es ergibt sich dadurch eine effektive Reinigung (Filterung) eines schmutzbehafteten Saugstroms. Durch den Vorabscheider werden beispielsweise Staubpartikel größer 200 µm, größer 150 µm oder größer 100 µm, je nach Ausbildung des Vorabscheiders, gesammelt. Die Filtereinrichtung für (Fein-)Staub sammelt dann feinere Staubpartikel. Es lässt sich ein kompakter Aufbau des Staubsaugers und insbesondere des Gehäuses realisieren. Es lässt sich auf einfache Weise eine Schmutzentleerung durchführen. Ferner lässt sich auf einfache Weise ein Filteraustausch durchführen.

Bei einem Ausführungsbeispiel umfasst das Saugaggregat einen Gebläsemotor, welchem ein Strömungsumlenkelement insbesondere in Form einer Haube zugeordnet ist, wobei an dem Gebläsemotor mindestens ein erster Strömungsbereich und ein zweiter Strömungsbereich mit entgegengesetzten Hauptströmungsrichtungen bereitgestellt ist. Durch einen solchen "Unterströmbereich" in dem Gehäuse lässt sich eine effektive Schallreduzierung erreichen, das heißt es lässt sich eine Verringerung der Schallemissionen erreichen aufgrund von Schallreflexion in dem Gehäuse.

Es ist ferner günstig, wenn ein Abluftfilter vorgesehen ist, welcher bezüglich einer Strömung dem Gebläsemotor nachgeordnet ist oder zwischen dem Gebläsemotor und dem Strömungsumlenkelement angeordnet ist. Durch einen solchen Abluftfilter lässt sich beispielsweise Abrieb des Gebläsemotors ausfiltern.

Es ist vorteilhaft, wenn am Übergang zwischen dem ersten Strömungsbereich und dem zweiten Strömungsbereich ein Element aus einem schallharten Material mit einem Schallreflexionsgrad von mindestens 94 % insbesondere in Ringform angeordnet ist. Dadurch ergibt sich eine verringerte Schallemission. Beispielsweise ist an dem Übergang auch ein Schaumstoffelement angeordnet.

Es ist ferner günstig, wenn an einem Gebläsemotor in einem Strömungsweg ein poröses Material und insbesondere Schaummaterial zur Schallreflexion angeordnet ist. Dadurch ergibt sich eine verringerte Schallemission.

Ein erfindungsgemäßer Staubsauger lässt sich sowohl als Bodensauger, wenn eine Bodendüse an dem Düsenanschluss fixiert ist, und der Staubsauger auf einer zu reinigenden Fläche mit der Bodendüse aufgesetzt ist, verwenden, als auch als Handsauger verwenden, wobei dann der Staubsauger insbesondere über einen Bügelgriff frei gehalten wird. Es ergeben sich dadurch umfangreiche Einsatzmöglichkeiten.

Bei einem Ausführungsbeispiel umfasst die längeneinstellbare Rohreinrichtung mindestens ein erstes Rohr, ein zweites Rohr, ein drittes Rohr, wobei das erste Rohr in dem zweiten Rohr längsverschieblich geführt ist und das zweite Rohr in dem dritten Rohr längsverschieblich geführt ist, eine erste Verriegelungseinrichtung, welche zwischen dem ersten Rohr und dem zweiten Rohr wirkt, wobei in einer lösbaren Verriegelungsstellung der ersten Verriegelungseinrichtung das erste Rohr an dem zweiten Rohr bezüglich einer Längsverschieblichkeit festgelegt ist, eine zweite Verriegelungseinrichtung, welche zwischen dem zweiten Rohr und dem dritten Rohr wirkt, wobei in einer lösbaren Verriegelungsstellung der zweiten Verriegelungseinrichtung das zweite Rohr an dem dritten Rohr bezüglich einer Längsverschieblichkeit festgelegt ist, und eine dritte Verriegelungseinrichtung, welche auf das erste Rohr, das zweite Rohr und das dritte Rohr wirkt, wobei die dritte Verriegelungseinrichtung eine lösbare Verriegelungsstellung aufweist, in welcher das zweite Rohr an dem dritten Rohr bezüglich einer Längsverschieblichkeit festgelegt ist, und eine Entriegelungsstellung aufweist, in welcher eine Längsverschiebung des zweiten Rohrs zu dem dritten Rohr freigegeben ist, wobei die dritte Verriegelungseinrichtung bezüglich des Übergangs von der Verriegelungsstellung in die Entriegelungsstellung gesteuert ist durch eine Position des ersten Rohrs relativ zu dem zweiten Rohr und/oder durch eine Kraft, mit welcher die dritte Verriegelungseinrichtung auf das zweite Rohr wirkt.

Die längeneinstellbare Rohreinrichtung ist kaskadenartig aufgebaut. Das erste Rohr ist relativ zu dem zweiten Rohr verschieblich, wobei die erste Verriegelungseinrichtung in ihrer Verriegelungsstellung das erste Rohr an dem zweiten Rohr festlegt.

Das zweite Rohr ist in dem dritten Rohr verschieblich. Diese Verschieblichkeit ist aber erst ermöglicht, wenn die dritte Verriegelungseinrichtung sie freigibt. Da der Übergang von der Verriegelungsstellung in die Entriegelungsstellung der dritten Verriegelungseinrichtung durch die Position des ersten Rohrs bzw. durch eine Kraft gesteuert ist, das heißt positionsgesteuert bzw. kraftgesteuert ist, ergibt sich dieser Übergang gewissermaßen automatisch, wenn eine bestimmte Position des ersten Rohrs zu dem zweiten Rohr erreicht ist. Es ist kein gesondertes Betätigungselement notwendig.

Wenn dann die dritte Verriegelungseinrichtung in der Entriegelungsstellung ist, kann über die zweite Verriegelungseinrichtung die relative Position des zweiten Rohrs zu dem dritten Rohr eingestellt werden.

Es ergibt sich bei einfacher Bedienbarkeit ein großer Längeneinstellbereich für die Rohreinrichtung.

Die längeneinstellbare Rohreinrichtung weist dabei einen hohen Bedienungskomfort auf.

Günstig ist es, wenn die erste Verriegelungseinrichtung und die dritte Verriegelungseinrichtung so miteinander gekoppelt sind, dass in der Entriegelungsstellung der dritten Verriegelungseinrichtung die erste Verriegelungseinrichtung in ihrer Verriegelungsstellung ist. Dadurch ist immer nur die Bewegung eines Rohrs zu einem anderen Rohr gleichzeitig möglich. Wenn das erste Rohr zu dem zweiten Rohr bewegt wird, dann kann das zweite Rohr nicht zu dem dritten Rohr bewegt werden. Wenn das zweite Rohr zu dem dritten Rohr bewegt wird, dann kann das erste Rohr nicht zu dem zweiten Rohr bewegt werden. Es ergibt sich dadurch eine einfache Einstellbarkeit mit hohem Bedienungskomfort.

Es ist ferner vorteilhaft, wenn die erste Verriegelungseinrichtung und die zweite Verriegelungseinrichtung so miteinander gekoppelt sind, dass in der Verriegelungsstellung der dritten Verriegelungseinrichtung die erste Verriegelungseinrichtung und die zweite Verriegelungseinrichtung gemeinsam aus ihrer jeweiligen Verriegelungsstellung in eine Entriegelungsstellung bringbar sind oder gemeinsam in ihrer jeweiligen Entriegelungsstellung sind. Dadurch lässt sich mit einem gemeinsamen Betätigungselement sowohl auf die erste Verriegelungseinrichtung als auch auf die zweite Verriegelungseinrichtung einwirken. Insbesondere kann vermittelt über ein entsprechendes Sperrelement der zweiten Verriegelungseinrichtung auf die erste Verriegelungseinrichtung eingewirkt werden, ohne dass dabei die Verriegelung (durch die dritte Verriegelungseinrichtung) des zweiten Rohrs zu dem dritten Rohr aufgehoben ist. Auch wenn die zweite Verriegelungseinrichtung in einer Entriegelungsstellung ist, ist über die dritte Verriegelungseinrichtung in ihrer Verriegelungsstellung das zweite Rohr an dem dritten Rohr festgelegt.

Es ist dann ferner günstig, wenn in der Entriegelungsstellung der dritten Verriegelungseinrichtung die erste Verriegelungseinrichtung und die zweite Verriegelungseinrichtung entkoppelt sind, wobei die zweite Verriegelungseinrichtung in die Verriegelungsstellung bringbar ist und die Position des zweiten Rohrs zu dem dritten Rohr durch die zweite Verriegelungseinrichtung feststellbar einstellbar ist. Dadurch ergibt sich ein großer Längenbereich für die Längeneinstellbarkeit. In der Entriegelungsstellung der dritten Verriegelungseinrichtung muss auf die erste Verriegelungseinrichtung nicht mehr eingewirkt werden, da diese in einer Verriegelungsstellung ist. Es ergibt sich bei einfacher Bedienbarkeit ein kompakter Aufbau.

Bei einem Ausführungsbeispiel weist die erste Verriegelungseinrichtung ein erstes Eintauchelement auf, welches insbesondere eine Kugel oder eine Rolle ist, welches in der Verriegelungsstellung in eine erste Ausnehmung des ersten Rohrs eingetaucht ist und welches zur Entriegelung aus der ersten Ausnehmung austauchbar ist. Insbesondere ist in der Verriegelungsstellung das Eintauchelement auch in eine entsprechende Ausnehmung des zweiten Rohrs eingetaucht. Dadurch ist ein Formschluss zwischen dem ersten Rohr und dem zweiten Rohr erreicht und das erste Rohr ist am zweiten Rohr bezüglich seiner Längenverschieblichkeit festgelegt. Wenn das entsprechende erste Eintauchelement zumindest aus der ersten Ausnehmung austaucht, dann ist der Formschluss aufgehoben und eine relative Verschieblichkeit zwischen dem ersten Rohr und dem zweiten Rohr ist ermöglicht.

Insbesondere weist das erste Rohr eine Mehrzahl von in einer Längsrichtung des ersten Rohrs beabstandeten ersten Ausnehmungen auf. Dadurch lassen sich stufenweise eine Mehrzahl von unterschiedlichen Längenpositionen des ersten Rohrs zu dem zweiten Rohr einstellen und verriegeln.

Es ist ferner günstig, wenn die erste Verriegelungseinrichtung ein bewegliches erstes Sperrelement aufweist, welches in der Verriegelungsstellung ein Austauchen des ersten Eintauchelements aus der ersten Ausnehmung sperrt und in eine Entriegelungsstellung ein Austauchen freigibt. Die Position des beweglichen ersten Sperrelements bestimmt, ob ein Austauchen ermöglicht ist oder nicht. Es ergibt sich dadurch eine einfache Verriegelungsmöglichkeit, welche wiederum auf einfache Weise aufhebbar ist.

Insbesondere ist an dem ersten Sperrelement eine erste Aufnahme für das erste Eintauchelement angeordnet, in welche das erste Eintauchelement in einer Entriegelungsstellung eintauchbar ist. Es wird dadurch ein Austauchen aus der ersten Ausnehmung des ersten Rohrs ermöglicht, um den Formschluss zwischen dem ersten Rohr und dem zweiten Rohr aufzuheben und eine Längenverschieblichkeit zu ermöglichen.

Günstig ist es, wenn das erste Sperrelement verschieblich parallel zu einer Längsrichtung der Rohreinrichtung ist. Es lässt sich dadurch eine Verschiebungsbewegung durch ein einziges Betätigungselement für die erste Verschiebungseinrichtung und die zweite Verschiebungseinrichtung erreichen.

Es ist ferner günstig, wenn eine Rückstelleinrichtung und insbesondere Federeinrichtung vorgesehen ist, welche ohne äußere Kraftwirkung auf das erste Sperrelement bestrebt ist, dieses in eine Sperrstellung für das erste Eintauchelement zu bringen. Dadurch ergibt sich eine einfache Bedienbarkeit. Durch die Rückstellkraft der Rückstelleinrichtung lässt sich bei entsprechender Positionierung der ersten Ausnehmung auf automatische Weise eine Verriegelung erreichen.

Aus dem gleichen Grund wie oben im Zusammenhang mit der ersten Verriegelungseinrichtung genannt ist es günstig, wenn die zweite Verriegelungseinrichtung ein zweites Eintauchelement aufweist, welches in der Verriegelungsstellung in eine zweite Ausnehmung des zweiten Rohrs eingetaucht ist und welches zur Entriegelung aus der zweiten Ausnehmung austauchbar ist.

Aus den oben genannten Gründen, welche im Zusammenhang mit der ersten Verriegelungseinrichtung erläutert wurden, ist es ferner vorteilhaft, wenn das zweite Rohr eine Mehrzahl von in einer Längsrichtung des zweiten Rohrs beabstandeten zweiten Ausnehmungen aufweist.

Aus den oben genannten Gründen ist es ferner vorteilhaft, wenn die zweite Verriegelungseinrichtung ein bewegliches zweites Sperrelement aufweist, welches in der Verriegelungsstellung ein Austauchen des zweiten Eintauchelements aus der zweiten Ausnehmung sperrt und in einer Entriegelungsstellung ein Austauchen freigibt.

Aus den gleichen Gründen wie oben genannt ist es ferner vorteilhaft, wenn an dem zweiten Sperrelement eine zweite Aufnahme für das zweite Eintauchelement angeordnet ist, in welche das zweite Eintauchelement in der Entriegelungsstellung eintauchbar ist.

Ferner ist es aus den oben genannten Gründen vorteilhaft, wenn das zweite Sperrelement verschieblich parallel zu einer Längsrichtung der Rohreinrichtung ist.

Weiterhin ist es aus den oben genannten Gründen vorteilhaft, wenn eine Rückstelleinrichtung und insbesondere Federeinrichtung für die zweite Verriegelungseinrichtung vorgesehen ist, welche ohne äußere Krafteinwirkung auf das zweite Sperrelement bestrebt ist, dieses in eine Sperrstellung für das zweite Eintauchelement zu bringen.

Ferner ist es günstig, wenn die dritte Verriegelungseinrichtung ein drittes Eintauchelement aufweist und das zweite Rohr und das dritte Rohr korrespondierende Aufnahmen aufweisen, in welchen das dritte Eintauchelement in der Verriegelungsstellung positioniert ist und das zweite Rohr an dem dritten Rohr festlegt. Es lässt sich dadurch auf einfache Weise eine Festlegung des zweiten Rohrs an dem dritten Rohr durch Formschluss mittels des dritten Eintauchelements erreichen.

Ganz besonders vorteilhaft ist es, wenn das erste Rohr eine der dritten Verriegelungseinrichtung zugeordnete Ausnehmung aufweist, in welche das dritte Eintauchelement in der Entriegelungsstellung der dritten Verriegelungseinrichtung eintaucht und dabei mindestens aus der Aufnahme des dritten Rohrs ausgetaucht ist. Es lässt sich dadurch auf einfache Weise gesteuert über die Position des ersten Rohrs zu dem zweiten Rohr die dritte Verriegelungseinrichtung von der Verriegelungsstellung in die Entriegelungsstellung bringen, um eine Beweglichkeit zwischen dem zweiten Rohr und dem dritten Rohr zu ermöglichen.

Vorteilhafterweise bildet das zweite Rohr an der Verriegelungsstellung der dritten Verriegelungseinrichtung eine Sperrwandung für das dritte Eintauchelement, welche das dritte Eintauchelement in den Aufnahmen des zweiten Rohrs und des dritten Rohrs hält und damit einen Formschluss zwischen dem zweiten Rohr und dem dritten Rohr zur Sperrung der entsprechenden Beweglichkeit ermöglicht.

Insbesondere ist ein drittes Eintauchelement der dritten Verriegelungseinrichtung oder ein Kraftbeaufschlagungselement der dritten Verriegelungseinrichtung in einer Längsrichtung der Rohreinrichtung zwischen dem ersten Eintauchelement der ersten Verriegelungseinrichtung und einem zweiten Eintauchelement der zweiten Verriegelungseinrichtung angeordnet. Dadurch ergibt sich ein kompakter Aufbau mit einem großen Längeneinstellungsbereich.

Bei einer Ausführungsform ist ein Kraftbeaufschlagungselement vorgesehen, welches insbesondere federbeaufschlagt ist, und welches in der Verriegelungsstellung der dritten Verriegelungseinrichtung das zweite Rohr an dem dritten Rohr kraftschlüssig festlegt, wobei in der Entriegelungsstellung der dritten Verriegelungseinrichtung die kraftschlüssige Festlegung aufgehoben ist. Bei dieser Ausführungsform ist keine Formschlussfestlegung zwischen dem dritten Rohr und dem zweiten Rohr vorgesehen, sondern eine Kraftschlussfestlegung. Das Kraftbeaufschlagungselement liefert die notwendige Kraft für eine kraftschlüssige Fixierung. Diese Fixierung kann durch entsprechende Positionierung des ersten Rohrs zu dem zweiten Rohr aufgehoben werden. Sie kann auch durch direkten Bedienereingriff am Kraftbeaufschlagungselement aufgehoben werden.

Eine einfache Bedienbarkeit insbesondere durch ein einziges Betätigungselement ergibt sich, wenn ein Schieber vorgesehen ist, der bezüglich der Rohreinrichtung längsverschieblich ist und welcher an ein erstes Sperrelement der ersten Verriegelungseinrichtung und ein zweites Sperrelement der zweiten Verriegelungseinrichtung gekoppelt ist. Insbesondere lässt sich in einer Verriegelungsstellung der dritten Verriegelungseinrichtung durch den Schieber sowohl das erste Sperrelement als auch das zweite Sperrelement synchron verschieben. Es ergibt sich dadurch eine einfache Bedienbarkeit. Auch wenn das Sperrelement der zweiten Verriegelungseinrichtung in eine Entriegelungsstellung verschoben ist, so bleibt dennoch das zweite Rohr an dem dritten Rohr festgelegt, wenn die dritte Verriegelungseinrichtung in einer Verriegelungsstellung ist.

Vorteilhafterweise ist der Schieber längsverschieblich an der Rohreinrichtung oder einem Gehäuse, an welchem die Rohreinrichtung montiert ist, angeordnet. Es ergibt sich dadurch eine platzsparende Unterbringung mit optimierter Bedienbarkeit.

Es ist dabei vorteilhaft, wenn der Schieber ständig mit dem zweiten Sperrelement verbunden ist. Dadurch lässt sich, wenn die dritte Verriegelungseinrichtung in einer Entriegelungsstellung ist, mittels Betätigung des Schiebers eine relative Position des zweiten Rohrs zu dem dritten Rohr auf einfache Weise einstellen.

Es ist ferner günstig, wenn das erste Sperrelement nicht ständig mit dem Schieber verbunden ist und eine Verschiebungsbewegung in einer Verschiebungsrichtung durch den Schieber durch Schieben erfolgt. Dadurch lässt sich über den Schieber in einer Verriegelungsstellung der dritten Verriegelungseinrichtung auf das erste Sperrelement einwirken, ohne dass ein zusätzliches Betätigungselement vorgesehen werden muss.

Insbesondere liegt eine Kopplung zwischen dem Schieber und dem ersten Sperrelement in der Verriegelungsstellung der dritten Verriegelungseinrichtung vor und in der Entriegelungsstellung der dritten Verriegelungseinrichtung ist der Schieber von dem ersten Sperrelement entkoppelt und insbesondere beabstandet. Es ergibt sich dadurch ein einfacher konstruktiver Aufbau. Es muss nur ein Betätigungselement, nämlich der Schieber, vorgesehen werden, um eine Längeneinstellbarkeit in einem großen Längenbereich zu ermöglichen.

Bei einem Ausführungsbeispiel ist ein erster Anschluss für ein Reinigungswerkzeug und insbesondere eine Saugdüse an der Rohreinrichtung vorgesehen, wobei der erste Anschluss insbesondere an dem ersten Rohr angeordnet ist. Dadurch ergibt sich eine einfache Längeneinsteilbarkeit.

Es kann ferner vorgesehen sein, dass ein zweiter Anschluss zur fluidwirksamen Verbindung mit einem Saugaggregat an der Rohreinrichtung angeordnet ist und dabei insbesondere an dem dritten Rohr angeordnet ist. Es lässt sich dann durch die Rohreinrichtung hindurch ein Saugstrom führen.

Vorteilhafterweise ist an dem Gehäuse des Staubsaugers oder an der Rohreinrichtung ein längsverschieblicher Schieber angeordnet, über welchen auf die erste Verriegelungseinrichtung und die zweite Verriegelungseinrichtung zur Herstellung einer jeweiligen Entriegelungsstellung einwirkbar ist. Es ergibt sich dadurch eine einfache Bedienbarkeit, wobei nur ein Betätigungselement (nämlich der Schieber) vorgesehen werden muss, um einen großen Längenbereich für die Längenverstellbarkeit zu ermöglichen.

Insbesondere ist die Rohreinrichtung fluidwirksam mit dem Saugaggregat verbunden und in einem Betriebszustand ist ein Saugstrom durch die Rohreinrichtung geführt.

Bei einem Ausführungsbeispiel ist eine Abscheidereinrichtung vorgesehen, umfassend einen Vorabscheider mit einem Aufnahmekorb, welcher einen Aufnahmeraum aufweist, wobei bei Betrieb der Abscheidereinrichtung ein schmutzbeladener Saugstrom durch den Aufnahmeraum durchgeführt ist.

Dem Aufnahmekorb ist insbesondere ein Deckel zugeordnet, an welchem mindestens ein stiftförmiges Einwirkelement sitzt, welches bei geschlossenem Deckel in den Aufnahmeraum ragt und welches bei Bewegung des Deckels relativ zum Aufnahmekorb auf Schmutz im Aufnahmeraum einwirkbar ist.

Bei einem Betrieb des Staubsaugers sammelt sich in dem Aufnahmeraum des Aufnahmekorbs Schmutz an. Wenn der Deckel geöffnet wird, dann erfolgt eine Bewegung des mindestens einen stiftförmigen Einwirkelements in dem Aufnahmeraum und das stiftförmige Einwirkelement kann auf angesammelten Schmutz einwirken und diesen gewissermaßen aufrühren.

Dadurch wird beispielsweise angebackener Schmutz gelöst. Eine Entleerung des Aufnahmekorbs wird dadurch vereinfacht, da bei Öffnen des Deckels für einen Entleerungsvorgang auf den Schmutz eingewirkt wird und dieser gelöst wird.

Es ist auch möglich, insbesondere wenn das mindestens eine stiftförmige Einwirkelement entsprechend ausgebildet ist mit einer entsprechend großen Oberfläche, dass Schmutz bzw. ein Teil des Schmutzes an dem stiftförmigen Einwirkelement anhängt und dadurch gewissermaßen aus dem Aufnahmekorb herausgezogen wird.

Insbesondere sitzt das mindestens eine stiftförmige Einwirkelement als Fahne an dem Deckel. Dadurch lässt sich der Deckel und damit auch der Vorabscheider auf einfache Weise ausbilden.

Ganz besonders vorteilhaft ist es, wenn bei einer Lösebewegung des Deckels, wenn er an dem Aufnahmekorb fixiert ist, das mindestens eine stiftförmige Einwirkelement in den Aufnahmeraum bewegt ist. Es wird dadurch eine sowieso notwendige Lösebewegung des Deckels zu einer Einwirkung auf angesammelten Schmutz in dem Aufnahmeraum genutzt.

Bei einem Ausführungsbeispiel ist das mindestens eine Einwirkelement keilförmig und/oder mehrzinkig ausgebildet. Dadurch lässt sich effektiv auf den Schmutz einwirken.

Günstigerweise ist an dem Deckel ein Anschluss für eine Saugstromleitung angeordnet. Dadurch lässt sich eine hohe Funktionsintegration erreichen. Ein sowieso nötiger Anschluss wird in den Deckel integriert.

Es ist ferner günstig, wenn der Deckel eine Unterseite aufweist, welche bei geschlossenem Deckel dem Aufnahmeraum zuweist, und das mindestens eine stiftförmige Einwirkelement an der Unterseite quer zu dieser orientiert ist. Dadurch lässt sich auf einfache Weise ein stiftförmiges Einwirkelement realisieren, welches an dem Deckel fixiert ist und bei geschlossenem Deckel in den Aufnahmeraum ragt.

Günstig ist es, wenn der Aufnahmekorb als Gitterkorb insbesondere mit einer Gitterstruktur einer Bodenwandung und einer an der Bodenwandung angeordneten Seitenwandung ausgebildet ist. Dadurch lässt sich auf einfache Weise ein (schmutzbeladener) Saugstrom durch den Vorabscheider durchleiten. Insbesondere ist an Öffnungen des Gitterkorbs (an der Bodenwandung und Seitenwandung) eine Maschenstruktur wie ein Gewebe angeordnet. Eine Maschenweite dieser Maschenstruktur bestimmt dann, welche Partikelgrößen in dem Aufnahmekorb gesammelt werden und welche durchgelassen werden.

Bei einem Ausführungsbeispiel ist der Deckel von dem Aufnahmekorb vollständig lösbar. Dadurch lässt sich eine einfache Entleerung des Aufnahmekorbs erreichen.

Bei einem Ausführungsbeispiel sitzt der Deckel als Klappdeckel an dem Aufnahmekorb. Der Deckel wird dadurch geöffnet, dass er gegenüber dem Aufnahmekorb aufgeklappt wird. Der Deckel kann dabei permanent an dem Aufnahmekorb sitzen oder er kann lösbar sein. Durch das Aufklappen bewegt sich das mindestens eine stiftförmige Einwirkelement in dem Aufnahmeraum und eine entsprechende Schwenkbewegung des Deckels bewirkt eine Einwirkung auf angesammelten Schmutz.

Es ist dabei günstig, wenn der Deckel eine Mittelachse oder Mittelebene aufweist und das mindestens eine stiftförmige Einwirkelement zwischen der Mittelachse und einem Klappgelenk angeordnet ist und insbesondere näher zu dem Klappgelenk als zu der Mittelachse oder Mittelebene an dem Deckel sitzt. Dadurch lässt sich auf den Schmutz in dem Aufnahmeraum in einem relativ großen Raumbereich einwirken.

Bei einer alternativen oder kombinatorischen Ausführungsform ist der Deckel als Drehdeckel ausgebildet. Es ist grundsätzlich möglich, dass der Deckel als reiner Drehdeckel ausgebildet ist oder als Dreh- und Klappdeckel ausgebildet ist. Beispielsweise ist bei der Ausbildung als Dreh-/Klappdeckel zunächst zum Öffnen des Deckels eine Drehbewegung erforderlich, wobei dann der Deckel durch Aufklappen geöffnet werden kann und beispielsweise durch die Drehbewegung der Deckel an ein Klappgelenk gekoppelt wird.

Bei einer konstruktiv einfachen Ausführungsform ist der Deckel über eine Bajonetteinrichtung an dem Aufnahmekorb fixierbar. Dadurch lässt sich auf einfache Weise eine Fixierungsstellung erreichen und der Deckel lässt sich ausgehend von der Fixierungsstellung auf einfache Weise öffnen.

Ganz besonders vorteilhaft ist es, wenn das mindestens eine stiftförmige Einwirkelement sich bei Drehung des Deckels auf einer orbitalen Bahn bewegt. Dadurch lässt sich eine effektive Einwirkung auf angesammelten Schmutz in dem Aufnahmeraum erreichen. Es ergibt sich eine effektive Aufmischung, insbesondere wenn eine Mehrzahl von stiftförmigen Einwirkelementen vorgesehen sind.

Bei einem Ausführungsbeispiel sind mindestens zwei gegenüberliegende stiftförmige Einwirkelemente vorgesehen. Diese sind beabstandet zueinander. Es lässt sich dadurch eine große Einwirkfläche bei Drehung des Deckels erreichen.

Es ist dabei günstig, wenn das mindestens eine stiftförmige Einwirkelement starr ausgebildet ist, um eine effektive Einwirkung und insbesondere Lösung von Schmutz, welcher sich in dem Aufnahmeraum angesammelt hat, zu erreichen.

Bei einem Ausführungsbeispiel ist die Abscheidereinrichtung als Filter-Abscheidereinrichtung ausgebildet, welche sowohl Abscheiderfunktion für Grobschmutz als auch Filterfunktion für Feinschmutz hat. Insbesondere ist dann die Abscheidereinrichtung mehrstufig ausgebildet und weist beispielsweise eine Filtereinrichtung für (Fein-)Staub auf, welche dem Vorabscheider (als Filter und Sammler für Grobstaub) nachgeordnet ist. Die Abscheidereinrichtung lässt sich dadurch platzsparend ausbilden.

Beispielsweise ist die Filtereinrichtung für (Fein-)Staub als Patronenfilter ausgebildet. Es lässt sich dadurch bei kompakten Raumabmessungen eine effektive Reinigung erreichen.

Bei einem Ausführungsbeispiel ist eine Filterbox vorgesehen, welche die Filter-Abscheidereinrichtung umfasst und als Einheit handhabbar ist. Beispielsweise kann dann die Filterbox als Einheit von einem Staubsauger entfernt werden, um einen Entleerungsvorgang durchzuführen. Der Aufnahmekorb ist insbesondere lösbar - oder fest - an der Filterbox angeordnet. Er lässt sich von dieser entnehmen. Nach Lösen des Deckels lässt sich der Aufnahmekorb entleeren.

Es ist günstig, wenn die Filterbox einen Anschluss zur fluidwirksamen Verbindung mit einem Saugaggregat aufweist. Dadurch lässt sich eine kompakte Ausbildung erreichen und ein Anschluss an das Saugaggregat beim Einsetzen der Filterbox ist auf einfache Weise möglich. Ein Anschluss zur fluidwirksamen Einkopplung eines schmutzbehafteten Saugstroms ist insbesondere an dem Deckel gebildet.

Insbesondere ist in dem Gehäuse des Staubsaugers eine herausnehmbare Filterbox mit der Abscheidereinrichtung angeordnet. Dadurch lässt sich auf einfache Weise eine Staubentleerung durchführen. Ferner lässt sich ein Filteraustausch auf einfache Weise durchführen.

Insbesondere umfasst dann das Gehäuse eine öffenbare Tür, wobei über eine Türöffnung die Filterbox aus dem Gehäuse entnehmbar ist. Dadurch ergibt sich eine einfache Entleerungsmöglichkeit und auch Wiedereinsetzungsmöglichkeit.

Die nachfolgende Beschreibung bevorzugter Ausführungsformen dient im Zusammenhang mit den Zeichnungen der näheren Erläuterung der Erfindung. Es zeigen:
- Figur 1: eine perspektivische Darstellung eines Ausführungsbeispiels eines erfindungsgemäßen Staubsaugers in einer Standstellung;
- Figur 2: eine andere perspektivische Ansicht des Staubsaugers gemäß Figur 1, wobei Strömungswege angedeutet sind;
- Figur 3: eine Vorderansicht auf den Staubsauger gemäß Figur 1;
- Figur 4: eine Schnittansicht längs der Linie 4-4 gemäß Figur 3;
- Figur 5: eine schematische Darstellung des Zusammenwirkens einer Bodendüse mit einem Gehäuse zur Fixierung der Standstellung gemäß Figur 1;
- Figur 6: eine alternative oder kombinierbare Variante für die Fixierung der Standstellung;
- Figur 7: eine Ansicht eines Ausführungsbeispiels einer Filterbox für den Staubsauger gemäß Figur 1;
- Figur 8: eine Explosionsdarstellung der Filterbox gemäß Figur 7;
- Figur 9: eine Schnittansicht längs der Linie 9-9 der Filterbox gemäß Figur 7;
- Figur 10: ein Ausführungsbeispiel eines Vorabscheiders mit einem geöffneten Deckel;
- Figur 11: eine perspektivische Darstellung eines weiteren Ausführungsbeispiels eines Vorabscheiders mit einem geschlossenen Deckel;
- Figur 12: eine Seitenansicht des Vorabscheiders gemäß Figur 11;
- Figur 13: eine Schnittansicht längs der Linie 13-13 gemäß Figur 12;
- Figur 14: eine Explosionsdarstellung des Vorabscheiders gemäß Figur 11;
- Figur 15(a): eine ähnliche Ansicht des Staubsaugers wie in Figur 3 ohne Bodendüse, wobei im Vergleich zu der Darstellung gemäß Figur 3 eine Rohreinrichtung in einer Verlängerungsposition ist;
- Figur 15(b): eine ähnliche Darstellung wie in Figur 3 mit Bodendüse, wobei die Rohreinrichtung in einer weiteren Verlängerungsstellung ist;
- Figur 16: eine Schnittansicht längs der Linie 16-16 gemäß Figur 15(b);
- Figur 17: eine Schnittansicht ähnlich der Ansicht gemäß Figur 16, wobei die Rohreinrichtung in einer weiteren Verlängerungsstellung ist;
- Figur 18: eine Teilschnittdarstellung ähnlich wie Figur 16 in einer Verlängerungsstellung der Rohreinrichtung, welche der Ansicht gemäß Figur 15(a) entspricht;
- Figur 19: eine vergrößerte Darstellung eines Bereichs der Rohreinrichtung mit Verriegelungseinrichtungen, wobei die gezeigte Stellung einer Nicht-Verlängerungsstellung entspricht;
- Figur 20: ein Ausführungsbeispiel einer Rohreinrichtung, welche längenverstellbar ist, in einer Gesamtstellung mit minimaler Länge;
- Figur 21: eine ähnliche Ansicht wie Figur 20, wobei jetzt eine Verlängerungsstellung erreicht ist, in welcher ein erstes Rohr relativ zu einem dritten Rohr ausgehend von der Ausgangsposition gemäß Figur 20 verschoben ist;
- Figur 22: eine weitere Verlängerungsstellung der Rohreinrichtung, in welcher jetzt ein zweites Rohr gegenüber dem dritten Rohr verschoben ist;
- Figur 23: eine Schnittansicht des dritten Rohrs der Rohreinrichtung gemäß Figur 20;
- Figur 24: eine Schnittansicht des zweiten Rohrs der Rohreinrichtung gemäß Figur 20; und
- Figur 25: eine Schnittansicht des ersten Rohrs der Rohreinrichtung gemäß Figur 20.

Ein Ausführungsbeispiel eines Staubsaugers (als Beispiel für ein Reinigungsgerät), welcher in den Figuren 1 bis 4 als Ganzes gezeigt und dort mit 10 bezeichnet ist, umfasst ein Gehäuse 12 und eine Rohreinrichtung 14.

Das Gehäuse 12 weist eine erste Gehäuseseite 16 auf. Gegenüberliegend der ersten Gehäuseseite 16 weist es eine zweite Gehäuseseite 18 auf. Das Gehäuse erstreckt sich zwischen der ersten Gehäuseseite 16 und der zweiten Gehäuseseite 18 in einer ersten Erstreckungsachse 20.

In den Figuren 1 bis 4 ist der Staubsauger 10 in einer Standstellung 22 gezeigt. In dieser Standstellung 22 ist an der Rohreinrichtung 14 an einem Düsenanschluss 24 eine Bodendüse 26 als Saugdüse fixiert. Die Bodendüse 26 steht auf einer Fläche 28 (Figur 4) auf. Die erste Gehäuseseite 16 ist der Bodendüse 26 zugewandt und die zweite Gehäuseseite 18 ist der Bodendüse 26 abgewandt.

In dem Gehäuse 12 sind in der ersten Erstreckungsachse 20 übereinander eine Abscheidereinrichtung 30 und ein Saugaggregat 32 angeordnet.

Bezogen auf eine Strömungsführung ist das Saugaggregat 32 der Abscheidereinrichtung 30 nachgeordnet. Die Abscheidereinrichtung 30 liegt an der zweiten Gehäuseseite 18. Das Saugaggregat 32 liegt näher zu der ersten Gehäuseseite 16 als zu der zweiten Gehäuseseite 18.

Das Saugaggregat 32 umfasst einen Gebläsemotor 34 und ein Gebläse 36, welches durch den Gebläsemotor 34 rotatorisch angetrieben ist.

Das Gehäuse weist eine Gehäusewandung 38 auf, an welcher eine dritte Gehäuseseite 40 gebildet ist. Die dritte Gehäuseseite 40 erstreckt sich in der ersten Erstreckungsachse 20 zwischen der ersten Gehäuseseite 16 und der zweiten Gehäuseseite 18. Die Gehäusewandung 38 ist bei einem Ausführungsbeispiel mindestens näherungsweise eben ausgebildet.

Das Gehäuse ist über eine weitere Gehäusewandung 42, welche mit der Gehäusewandung 38 verbunden ist und quer zu der ersten Gehäuseseite 16 und der zweiten Gehäuseseite 18 liegt, geschlossen. Die weitere Gehäusewandung 42 weist insbesondere eine gewölbte Form auf.

Die Rohreinrichtung 14 erstreckt sich längs einer zweiten Erstreckungsachse 44. Die zweite Erstreckungsachse 44 ist parallel zu der ersten Erstreckungsachse 20.

Die Rohreinrichtung 14 ist an einer Außenseite des Gehäuses 12 an der Gehäusewandung 38 fixiert beziehungsweise montiert.

Die Rohreinrichtung ist längeneinstellbar. Sie weist den Düsenanschluss 24 an einem ersten Rohr 46 auf. Das erste Rohr 46 ist in einem zweiten Rohr 48 längenverschieblich in einer Verschiebungsrichtung 50, welche parallel zur zweiten Erstreckungsachse 44 ist, verschieblich geführt.

Das zweite Rohr 48 ist neben der Verschiebungsrichtung 50 verschieblich in einem dritten Rohr 52 geführt.

Die Rohreinrichtung 14 ist als Teleskoprohreinrichtung ausgebildet, um eine Längeneinsteilbarkeit zu erreichen. Dies wird untenstehend noch näher erläutert.

Der Düsenanschluss 24 ist an dem ersten Rohr 46 angeordnet. Das dritte Rohr 52 ist mit dem Gehäuse 12 fest verbunden und dabei an der Gehäusewandung 38 fixiert.

Die Rohreinrichtung 14 weist einen weiteren Anschluss 54 auf. Dieser Anschluss 54 ist bezüglich des Gehäuses 12 fest (unverschieblich) positioniert. Er ragt über die zweite Gehäuseseite 18 hinaus.

An der zweiten Gehäuseseite 18 ist ein Gehäuseanschluss 56 angeordnet. Zwischen dem Anschluss 54 der Rohreinrichtung 14, welcher an dem dritten Rohr 52 sitzt, und dem Gehäuseanschluss 56 ist ein Verbindungsrohr 58 angeordnet. Das Verbindungsrohr sorgt für eine fluidwirksame Verbindung zwischen der Rohreinrichtung 14 (und dabei einer Ausgangsseite der Rohreinrichtung 14 über den Anschluss 54) und der Abscheidereinrichtung 30.

Das erste Rohr 46, das zweite Rohr 48 und das dritte Rohr 52 der Rohreinrichtung 14 sind als starre Rohre ausgebildet, welche insbesondere aus einem metallischen Material hergestellt sind. Die Rohre können auch aus einem Kunststoffmaterial hergestellt sein.

Das Verbindungsrohr 48 ist ebenfalls als starres Rohr hergestellt und insbesondere aus einem metallischen Material oder Kunststoffmaterial hergestellt.

Das Verbindungsrohr 58 ist als Bügelgriff 60 ausgebildet, an dem ein Bediener den Staubsauger 10 halten kann und beispielsweise auch als Handsauger benutzen kann.

Zwischen einem Bereich 62 der Rohreinrichtung 14 mit dem diese über die zweite Gehäuseseite 18 hinausragt, der zweiten Gehäuseseite 18, und dem Verbindungsrohr 58 ist ein Freiraum 64 gebildet. Durch den Freiraum 64 kann beim Halten des Bügelgriffs 16 eine Hand beziehungsweise Finger des Bedieners durchtauchen.

An dem Verbindungsrohr 58 ist insbesondere in der Nähe des Anschlusses 54 ein Deckel 110 und insbesondere klappbarer Deckel 110 vorgesehen. Der Deckel 110 überdeckt eine Öffnung an dem Verbindungsrohr 58.

Durch Öffnung des Deckels 110 wird eine fluidwirksame Verbindung zwischen einem Außenraum um den Staubsauger 10 und einem Inneren des Verbindungsrohrs 58 hergestellt.

Durch Öffnen des Deckels 110 kann eine Falschluftöffnung bereitgestellt werden, welche beispielsweise dazu genützt werden kann, eine Saugdüse, welche an der Rohreinrichtung 14 fixiert ist, von einer Fläche 28 zu lösen, wenn diese sich festgesaugt hat.

Alternativ oder zusätzlich lassen sich über die Öffnung nach Öffnung des Deckels 110 Verschmutzungen an der Rohreinrichtung 14 bzw. dem Verbindungsrohr 58 entfernen.

Der Düsenanschluss 24 liegt näher zu der ersten Gehäuseseite 16 als zu der zweiten Gehäuseseite 18. Eine Position des Düsenanschlusses 24 und damit auch einer daran gehaltenen Saugdüse ist relativ zu der zweiten Gehäuseseite 18 einstellbar; ein Abstand des Düsenanschlusses 24 zu der zweiten Gehäuseseite 18 ist über die Rohreinrichtung 14 feststellbar einstellbar.

Bei einem Ausführungsbeispiel erfolgt die Einstellung der Position des Düsenanschlusses 24 zu der zweiten Gehäuseseite 18 durch Einstellung der Lage des ersten Rohrs 46 zu dem zweiten Rohr 48 und durch Einstellung der Lage des zweiten Rohrs 48 zu dem dritten Rohr 52. Dies wird untenstehend noch näher erläutert.

Die Bodendüse 26 weist ein Gehäuse 66 auf. Das Gehäuse 66 hat bei einem Ausführungsbeispiel eine näherungsweise quaderförmige Gestalt. Das Gehäuse 66 weist eine Vorderseite 68, eine Rückseite 70, gegenüberliegende laterale Seiten 72a, 72b und eine Oberseite 74 auf.

Bei einem Ausführungsbeispiel sind die lateralen Seiten 72a, 72b senkrecht zu der Vorderseite 68 angeordnet. Sie weisen einen Bereich 76 zu der Rückseite 70 hin auf, an denen sie abgeschrägt sind.

An der Rückseite 70 ist außerhalb des Gehäuses 66 eine Rolleneinrichtung 78 positioniert. Diese umfasst eine oder mehrere drehbare Rollen. Über die Rolleneinrichtung 78 lässt sich die Bodendüse 26 an der Fläche 28 abstützen.

In dem Gehäuse 66 sind ein oder mehrere Stützelemente 80 angeordnet, über welche sich die Bodendüse 26 beabstandet zu der Rolleneinrichtung 78 an der Fläche 28 abstützen kann. Ein Stützelement 80 ist beispielsweise als Gleitelement für die Fläche 28 oder als Rollenelement ausgebildet.

Die Bodendüse 26 weist eine Saugmündung 82 auf. Die Saugmündung 82 ist bei über die Rolleneinrichtung 78 und über die Stützelemente 80 an der Fläche 28 abgestützten Bodendüse 26 der Fläche 28 zugewandt. Über die Saugmündung, welche mehrteilig oder einteilig ausgebildet sein kann, lässt sich die abzusaugende Fläche 28 mit einem Saugstrom beaufschlagen.

Die Bodendüse 26 weist einen Anschluss 84 auf. Über diesen Anschluss 84 ist die Bodendüse 26 fluidwirksam mit der Rohreinrichtung 14 und dabei dem ersten Rohr 46 und auch mechanisch mit der Rohreinrichtung 14 verbindbar.

Zwischen der Saugmündung 82 und dem Anschluss 84 ist eine Leitung 86 angeordnet, über welche der Anschluss 84 und die Saugmündung 82 fluidwirksam miteinander verbunden sind.

Der Anschluss 84 ist in Kooperation mit dem Düsenanschluss 24 so ausgebildet, dass die Rohreinrichtung 14 über das erste Rohr 46 an einem Anschlussbereich 88 der Bodendüse 26 einsteckbar ist. Eine Einsteckrichtung ist dabei insbesondere parallel zu der zweiten Erstreckungsachse 44 (bezogen auf eine Stellung, bei welcher die Rohreinrichtung 14 bereits an dem Anschlussbereich 88 eingesteckt ist).

Die Oberseite 74 des Gehäuses 66 der Bodendüse 26 weist einen ebenen Bereich 90 auf (Figur 4).

An der Oberseite 74 und insbesondere dem ebenen Bereich 90 ist eine erste Fixierungseinrichtung 92 angeordnet. An dem Gehäuse 12 und dabei an der ersten Gehäuseseite 16 ist eine zweite Fixierungseinrichtung 94 angeordnet, welche zur Kooperation mit der ersten Fixierungseinrichtung 92 der Bodendüse 26 dient.

Bei einem Ausführungsbeispiel umfasst die erste Fixierungseinrichtung 92 eine oder mehrere Eingriffsausnehmungen 96. Die zweite Fixierungseinrichtung 94 umfasst eine oder mehrere Rippen 98, wobei eine Rippe an der zweiten Gehäuseseite 18 so angeordnet ist, dass sie in der Standstellung 22 in eine zugeordnete Eingriffsausnehmung 96 eingreift und dabei die Standstellung 22 sichert.

In der Standstellung 22 ist die Rohreinrichtung 14 in einer Grundstellung, in welcher die Rohreinrichtung 14 insbesondere eine minimierte Länge längs der zweiten Erstreckungsachse 44 aufweist und wobei die entsprechende Stellung der Rohreinrichtung 14 dann gesichert ist. Dies wird untenstehend noch näher beschrieben. Insbesondere ist eine Rippe 98 und eine zugeordnete Eingriffsausnehmung 96 so ausgebildet, dass durch das Ineinandergreifen von Rippe 98 und Eingriffsausnehmung 96 ein Formschluss erzeugt wird.

Durch Kooperation der ersten Fixierungseinrichtung 92 mit der zweiten Fixierungseinrichtung 74 ist ein Kippen des Staubsaugers 10 in der Standstellung 22 verhindert.

In Figur 5 ist schematisch das Zusammenwirken der ersten Fixierungseinrichtung 92 mit der zweiten Fixierungseinrichtung 94 gezeigt.

Der Staubsauger 10 weist einen Massenschwerpunkt 100 auf (Figur 4). Der Massenschwerpunkt 100 des Gesamtgeräts liegt innerhalb des Gehäuses 12 und beispielsweise in Höhe des Saugaggregats 32.

Wenn der Staubsauger 10 auf einer bezüglich der Schwerkraftrichtung g horizontalen Fläche 28 aufgestellt ist, dann geht eine Projektionslinie des Massenschwerpunkts 100 in einer vertikalen Richtung (parallel zur Schwerkraftrichtung g) durch die Bodendüse 26 und beispielsweise durch den ebenen Bereich 90 der Bodendüse 26.

In der Standstellung 22 liegt also der Massenschwerpunkt 100 oberhalb der Bodendüse 26. Es wird dadurch eine stabile Stellung erreicht und die Standstellung 22 ist gesichert.

Die erste Fixierungseinrichtung 92 und die zweite Fixierungseinrichtung 94 sind angepasst zueinander ausgebildet und insbesondere sind die Rippe oder Rippen 98 und die zugeordnete Eingriffsausnehmung 96 beziehungsweise entsprechende Eingriffsausnehmungen 96 so ausgebildet, dass eine Schrägstellung um 10° (und insbesondere um mindestens 10°) die Fixierung nicht löst, das heißt die entsprechende Verbindung zwischen der ersten Fixierungseinrichtung 92 und der zweiten Fixierungseinrichtung 94 bleibt auch bei einer Schrägneigung von 10° in allen Richtungen standgehalten.

Die erste Fixierungseinrichtung 92 wirkt nur dann mit der zweiten Fixierungseinrichtung 94 zusammen, wenn, wie oben erwähnt, die Rohreinrichtung 14 eingefahren ist (Figuren 1 bis 4).

Wenn ausgehend davon der Abstand zwischen dem Düsenanschluss 24 und der ersten Gehäuseseite 16 vergrößert wird, dann können die zweiten Fixierungseinrichtung 94 und die erste Fixierungseinrichtung 92 nicht mehr ineinander angreifen.

Bei einer alternativen oder kombinatorischen Ausführungsform (Figur 6) ist an der Oberseite 74 der Bodendüse 26 und insbesondere an dem ebenen Bereich 90 (mindestens) ein Gegenelement 102 angeordnet. An der ersten Gehäuseseite 16 des Gehäuses 12 ist (mindestens) ein korrespondierendes Magnetelement 104 angeordnet.

In der Standstellung 22 liegen das Gegenelement 102 und das Magnetelement 104 so dicht beieinander, dass eine magnetische Haltekraft wirkt, welche eine Position der Bodendüse 26 zu dem Gehäuse 12 sichert.

Dies kann beispielsweise dazu genutzt werden, wenn der Staubsauger 10 in der Standstellung 22 ist und von der zu reinigenden Fläche 28 abgehoben wird, dass die Bodendüse 26 nicht von dem Gehäuse 12 wegklappt.

Grundsätzlich kann die Kombination aus Gegenelement 102 und Magnetelement 104 auch dazu genutzt werden, kraftschlüssig die Standstellung 22 zu fixieren, indem das Gehäuse 66 der Bodendüse 26 an dem Gehäuse 12 des Staubsaugers 10 lösbar fixiert wird.

Bei einem Ausführungsbeispiel ist es vorgesehen, dass die Bodendüse 26 umschaltbar ist für den Betrieb an einer Hartfläche oder einer Teppichfläche, wobei insbesondere umschaltbar ist, ob das oder die Stützelemente 80 Rollen 106 sind (Figur 4) bei der Verwendung für eine Hartfläche, oder Gleitelemente sind bei der Verwendung auf einer Teppichfläche.

Es ist ein entsprechender Umschaltmechanismus 108 vorgesehen.

An dem Gehäuse 12 ist eine öffenbare Tür 112 angeordnet. Diese Tür 112 ist beispielsweise klappbar an dem restlichen Gehäuse 12 gehalten oder als Ganzes abnehmbar. Die Tür 112 überdeckt eine Türöffnung 114, hinter welcher die Abscheidereinrichtung 30 in dem Gehäuse 12 positioniert ist.

Bei einem Ausführungsbeispiel (vergleiche auch Figur 8) ist die Tür 112 an der Abscheidereinrichtung 30 fest fixiert. Wenn die Abscheidereinrichtung 30 in dem Gehäuse 12 korrekt positioniert ist, dann verschließt "automatisch" die Tür 112 die Türöffnung.

Bei einem Ausführungsbeispiel ist eine Filterbox 116 (Figuren 7 und 8) vorgesehen, in welcher die Abscheidereinrichtung 30 angeordnet ist.

Die Filterbox 116 bildet eine Einheit, welche als Ganzes in dem Gehäuse 12 des Staubsaugers 10 positionierbar ist und aus dem Gehäuse 12 des Staubsaugers 10 entnehmbar ist.

Die Tür 112 ist an der Filterbox 116 fixiert.

Die Filterbox 116 weist einen Eingangsanschluss 118 auf, welcher bei in dem Gehäuse 12 positionierter Filterbox 116 fluidwirksam mit dem Gehäuseanschluss 56 verbunden ist. Ein Saugstrom 118, welcher schmutzbeladen ist, tritt durch den Eingangsanschluss 118 in die Filterbox 116 ein.

Weiterhin weist die Filterbox 116 einen Ausgangsanschluss 120 auf. Aus dem Ausgangsanschluss 120 tritt ein gefilterter Saugstrom auf, dessen Schmutzbeladung erheblich geringer ist als der Saugstrom, welcher an dem Eingangsanschluss 118 eintritt.

Der Ausgangsanschluss 120 ist fluidwirksam mit dem Saugaggregat 32 verbunden.

In dem Gehäuse 12 sind entsprechende Fixierungsmittel vorgesehen, welche zur Fixierung (festen Positionierung) der Filterbox 116 in dem Gehäuse 12 dienen. Entsprechend weist die Filterbox 116 korrespondierende Mittel auf.

Bei einem Ausführungsbeispiel ist die Abscheidereinrichtung als Filter-Abscheidereinrichtung ausgebildet und ist mehrstufig. Die entsprechenden Stufen sind in der Filterbox 116 angeordnet.

Insbesondere umfasst die Filter-Abscheidereinrichtung 30 einen Vorabscheider 122 für "Grobstaub" und eine Filtereinrichtung 124 für Staub. Bezogen auf eine Strömungsführung für einen schmutzbehafteten Saugstrom ist der Vorabscheider 122 der Filtereinrichtung 124 für (Fein-)Staub vorgeschaltet.

Der Vorabscheider 122 umfasst einen Aufnahmekorb 126, welcher insbesondere als Gitterkorb ausgebildet. Der Aufnahmekorb 126 ist beispielsweise aus einem Kunststoffmaterial hergestellt. Der Aufnahmekorb 126 hat beispielsweise die Gestalt eines Kegelstumpfes mit durch die Gitterstruktur vorgegebenen Öffnungen 128. An den Öffnungen 128 ist eine Maschenstruktur 129 beispielsweise in Form eines Gewebes angeordnet (vergleiche Figur 8; die Maschenstruktur liegt an allen Öffnungen 128, ist aber nur für eine eingezeichnet).

Die Maschenstruktur 129 definiert über eine Maschenweite, welche Staubpartikel bezüglich ihrer Größe in dem Aufnahmekorb 126 gesammelt werden, und welche an die Filtereinrichtung 124 durchgelassen werden. Typische Werte für Maschenbreiten der Maschenstruktur liegen im Bereich zwischen (einschließlich) 100 µm und 200 µm. Grobstaub, welchen der Vorabscheider 122 sammelt, besteht dann aus Partikeln mit mittlerem Durchmesser größer als die Maschenbreite und Feinstaub, welchen die Filtereinrichtung 124 sammelt, aus Partikeln mit mittlerem Durchmesser kleiner als die Maschenbreite.

Der Aufnahmekorb 126 weist einen Aufnahmeraum 130 auf. Durch den Aufnahmeraum 130 ist beim Betrieb des Staubsaugers 10 ein schmutzbehafteter Saugstrom durchgeführt. Die Maschen der Maschenstruktur 129 des Gitterkorbs sorgen für eine Durchströmbarkeit.

Dem Aufnahmekorb 126 ist ein Deckel 132 zugeordnet. Der Deckel 132 dient zur Abdeckung des Aufnahmekorbs 126 zu einer Seite 134 hin, welche dem Ausgangsanschluss 120 abgewandt ist.

Der Deckel 132 weist einen Anschluss 136 für eine Saugstromleitung auf. Der Anschluss 136 steht in fluidwirksamer Verbindung mit dem Eingangsanschluss 118 der Filterbox 116 oder bildet diesen Anschluss aus.

Bei einer alternativen Ausführungsform ist der Anschluss an dem Aufnahmekorb 126 angeordnet.

An dem Aufnahmekorb 126 ist an der Seite 134 (Oberseite) ein Kranz 138 positioniert. Der Kranz 138 kann dabei ein von dem restlichen Aufnahmekorb 126 getrenntes Teil sein, welcher fixiert ist, oder kann einstückig mit dem Aufnahmekorb 126 verbunden sein.

Der Kranz 138 dient zur Fixierung des Aufnahmekorbs 126 an der Filterbox 116 und ist insbesondere umlaufend ausgebildet.

Die Filterbox 116 umfasst dazu ein Gehäuse 140 mit einer Wandung 142. An einer Innenseite der Wandung 142 ist ein Stegelement 144 angeordnet, welches von der Wandung 142 weg in einen Innenraum des Gehäuses 140 ragt.

Der Kranz 138 weist einen umlaufenden Flansch 146 auf, welcher in einem Anlagebereich bei an der Filterbox 116 positioniertem Aufnahmekorb 126 an dem Stegelement 144 anliegt. Durch Anlage des Flanschs 146 an dem Stegelement 144 ist ein "nach unten fallen" des Aufnahmekorbs 126 gesperrt.

Ferner weist der Kranz 138 einen Bügel 148 auf, welcher an dem Flansch 146 außerhalb des Anlagebereichs für das Stegelement 144 sitzt. Zwischen dem Bügel 148 und dem Aufnahmekorb 126 ist ein Freiraum 150 gebildet. Der Bügel 148 ragt von der Seite 134 weg in Richtung eines Bodens 152 des Aufnahmekorbs 126.

Über den Bügel 148 ist der Kranz 138 und damit der Aufnahmekorb 126 über die Wandung 142 stülpbar; ein Bereich 154 der Wandung 142 ist, wenn der Aufnahmekorb 126 an der Filterbox 116 fixiert ist, in den Freiraum 150 eingetaucht. An einer Stirnseite 156 der Wandung liegt ein Übergangsbereich zu dem Bügel 148 an.

Über den Kranz 138 ist der Aufnahmekorb 126 in das Gehäuse 140 der Filterbox 116 eingehängt. Eine Beweglichkeit nach unten ist durch den Flansch 146 und den Bügel 148 gesperrt. Über den Bügel 148 ist eine Beweglichkeit in einer Richtung quer (mit gewissem Spiel) gesperrt.

Der Aufnahmekorb 126 kann über den Kranz 138 auf einfache und insbesondere werkzeugfreie Weise an der Filterbox 116 durch Einhängen an dem Gehäuse 140 fixiert werden und entsprechend auf einfache Weise werkzeugfrei entnommen werden.

Der Anlagebereich des Flanschs 146 für das Stegelement 144 ist insbesondere dem Bügel 148 diametral gegenüberliegend angeordnet.

Bei einem Ausführungsbeispiel (Figuren 8 bis 10) ist der Deckel 132 als Klappdeckel ausgebildet. An dem Kranz 138 ist ein Klappgelenk 158 angeordnet. Das Klappgelenk 158 ist insbesondere dem Bügel 148 gegenüberliegend angeordnet. In diesem Bereich ist der Kranz 138 aufgrund des Bügels 148 verstärkt und das Klappgelenk 158 lässt sich dadurch auf einfache Weise in diesem Bereich in den Kranz 138 integrieren.

An dem Deckel sitzt ein stiftförmiges Einwirkelement 160. Der Deckel 132 weist eine Unterseite 162 auf, welche bei geschlossenem Deckel dem Aufnahmeraum 130 und dabei dem Boden 152 zugewandt ist.

Das stiftförmige Einwirkelement 160 sitzt an der Unterseite 162 über diese quer hinausragend. Bei geschlossenem Deckel 132 ist das stiftförmige Einwirkelement 160 in den Aufnahmeraum 130 eingetaucht.

Der Deckel 132 weist eine Mittellinie 164 und eine Mittelebene 166 auf. Das stiftförmige Einwirkelement 160 sitzt zwischen der Mittellinie 164 beziehungsweise der Mittelebene 166 und dem Klappgelenk 158. Es sitzt insbesondere näher zu dem Klappgelenk 158 als zu der Mittellinie 164.

Das stiftförmige Einwirkelement 160 ist so ausgebildet, dass bei Öffnen des Deckels 132 durch Aufklappen es durch den Aufnahmeraum 130 hindurch bewegt wird (vgl. die Figuren 8 und 10) und dabei nicht eine Wandung des Aufnahmekorbs 126 streift beziehungsweise die Bewegung des Deckels 132 nicht durch Anstoßen des stiftförmigen Einwirkelements 160 an eine solche Wandung begrenzt ist.

Das stiftförmige Einwirkelement 160 ist insbesondere keilförmig ausgebildet (vgl. Figur 10) mit einer ersten Seite 168a und einer gegenüberliegenden zweiten Seite 168b, welche in einem spitzen Winkel zueinander orientiert sind.

In dem Aufnahmeraum 130 des Vorabscheiders 122 sammelt sich beim Betrieb des Staubsaugers 10 Schmutz an.

Die Filterbox 116 mit dem Vorabscheider 122 ist aus dem Gehäuse 12 entnehmbar.

Der Aufnahmekorb 126 mit dem Deckel 132 ist entnehmbar. Er ist lösbar an der Filterbox 116 fixierbar.

Bei einer alternativen Ausführungsform ist der Deckel nicht an dem Aufnahmekorb 126 direkt fixiert, sondern an der Filterbox 116 außerhalb des Aufnahmekorbs 126. Dieser kann dadurch ohne Deckel entnommen werden.

Wenn der Deckel 132 durch Aufklappen geöffnet wird, dann bewegt sich das stiftförmige Einwirkelement 160 durch den Aufnahmeraum 130 hindurch. Wenn der Aufnahmeraum 130 in entsprechendem Umfange mit Schmutz befüllt ist, dann wird das stiftförmige Einwirkelement 160 durch den Schmutz bewegt. Dieser wird gelockert. Dadurch ist ein Entleeren des Aufnahmekorbs 126 erleichtert.

Darüber hinaus kann das stiftförmige Einwirkelement 160 in der Art einer Schaufel auch noch Schmutz mitnehmen, um ebenfalls das Entleeren zu erleichtern.

Bei einem weiteren Ausführungsbeispiel ist ein Aufnahmekorb 126' mit einem Deckel 170 (Figuren 11 bis 14) vorgesehen. Der Aufnahmekorb 126' ist grundsätzlich gleich ausgebildet wie der Aufnahmekorb 126, wobei der Aufnahmekorb 126' einen Kranz 172 aufweist.

Der Deckel 170 ist als Drehdeckel ausgebildet, welcher über einen Bajonettverschluss mit dem Aufnahmekorb 126' fixierbar ist.

Der Aufnahmekorb 126' angeordnete Kranz 172 umfasst Winkellaschen 174. Bei dem gezeigten Ausführungsbeispiel sind vier Winkellaschen in einem Winkelabstand von 90° vorgesehen.

Eine Winkellasche 174 weist eine Ausnehmung 176 auf, in welcher der Deckel 170 mit einem Randbereich 178 eingetaucht ist. Solange dieser Randbereich 178 in die Ausnehmung 176 eingetaucht ist, verhindert eine Winkellasche 174 eine Abnehmung des Deckels 170 nach oben von einem Boden 152' des Aufnahmekorbs 126' weg.

Der Deckel 170 selber ist mit zu den Winkellaschen 174 korrespondierenden Ausnehmungen 180 versehen. Bei dem gezeigten Ausführungsbeispiel sind vier Ausnehmungen 180 in einem Winkelabstand von 90° vorgesehen.

Wenn eine Ausnehmung 180 in der Ausnehmung 176 einer Winkellasche 174 liegt, dann sperrt die entsprechende Winkellasche 174 nicht mehr die Abhebbarkeit des Deckels 170 nach oben, das heißt, wenn die Ausnehmungen 180 in Korrespondenz mit den Winkellaschen 174 gebracht werden, dann kann der Deckel 170 nach oben abgehoben werden.

In einer Verriegelungsstellung des Deckels 170 ist diese so positioniert, dass entsprechend der Randbereich 178 innerhalb einer Winkellasche 174 liegt.

Bei einem Ausführungsbeispiel ist der Deckel 170 so ausgebildet, dass er einen seitlichen Anschlag 182 an dem Deckel 170 aufweist, welcher an eine Winkellasche 174 anschlagen kann. Dadurch wird eine Weiterdrehung des Deckels 170 relativ zu dem Kranz 172 gesperrt. Ausgehend von der Anlage einer Winkellasche 174 an den seitlichen Anschlag 182 kann der Deckel 170 so gedreht werden, dass die Ausnehmung 180 mit den Ausnehmungen 176 der Winkellaschen 174 korrespondieren. Der Deckel 170 kann dann abgehoben werden.

An dem Deckel 170 sitzt an einer Unterseite 184 eine Mehrzahl von stiftförmigen Einwirkelementen 186. Diese sitzen insbesondere als Fahnen an dem Deckel 170.

Bei geschlossenem Deckel 170 tauchen die stiftförmigen Einwirkelemente 186 in den Aufnahmeraum 130.

Sie können dabei bis zu dem Boden 152' reichen.

Insbesondere sind diametral gegenüberliegend mehrere stiftförmige Einwirkelemente 186 vorgesehen.

Ein stiftförmiges Einwirkelement 186 kann dabei mehrzinkig ausgebildet sein oder kann zur Vergrößerung der Oberfläche beispielsweise als ein Bündel von einer Mehrzahl von beabstandeten oder miteinander verbundenen Röhrchen hergestellt sein.

An dem Deckel 170 ist ein Anschluss 188 entsprechend dem Anschluss 136 für eine Saugstromleitung vorgesehen.

Zur Entleerung eines schmutzbefüllten Aufnahmekorbs 126' wird der Deckel 170 entfernt. Dazu wird der Deckel 170 gedreht. Durch die Drehung der stiftförmigen Einwirkelemente 186 in den Aufnahmeraum 130 wird Schmutz gelöst und/oder es bleibt Schmutz an den stiftförmigen Einwirkelementen 186 haften.

Wenn der Deckel 170 abgenommen ist, dann kann der Aufnahmekorb 126' leichter entleert werden beziehungsweise Schmutz, welcher an den stiftförmigen Einwirkelementen 186 haftet, kann abgeschüttelt werden.

Durch die stiftförmigen Einwirkelemente 186 beziehungsweise 160 bei dem Deckel 132 beziehungsweise dem Deckel 170 kann der Aufnahmekorb 126 beziehungsweise 126' des Vorabscheiders 122 nach Entnahme von dem Gehäuse 12 auf einfache Weise entleert werden. Durch die relative Bewegung des stiftförmigen Einwirkelements 160 beziehungsweise der stiftförmigen Einwirkelemente 186 beim Öffnen des Deckels 132 beziehungsweise beim Öffnen des Deckels 170 wird Schmutz in den Aufnahmekorb 126 beziehungsweise 126' "umgeschaufelt" und dadurch werden Schmutzverbackungen gelöst.

Wie oben bereits erwähnt, kann ein stiftförmiges Einwirkelement 186 auch als Haftelement für Schmutz dienen.

Die Filtereinrichtung 124 für Staub, welche als zweite Stufe ("Feinstufe") der Filter-Abscheidereinrichtung dem Vorabscheider 122 ("Grobstufe") nachgeordnet ist, ist in dem Gehäuse 140 der Filterbox 116 positioniert. Sie ist insbesondere lösbar in dem Gehäuse 140 positioniert.

Bei einem Ausführungsbeispiel sind an der Wandung 142 entsprechende zungenförmige Eingreifmittel 190 für die Filtereinrichtung 124 angeordnet, um eine Abreinigung der Filtereinrichtung 124 in dem Gehäuse 140 zu ermöglichen.

Bei einem Ausführungsbeispiel ist die Filtereinrichtung 124 als Patronenfilter 192 ausgebildet.

Die Filtereinrichtung 124 umfasst ein Filterelement 194, welches beispielsweise röhrenförmig ausgebildet ist mit Filterfalten 198. Die Filterfalten 198 sitzen an einem Boden 196, über welchen wiederum die Filtereinrichtung 124 an dem Gehäuse beispielsweise über eine Bajonettverbindung fixiert ist.

Eine Öffnung im Filterelement 194, welche von Filtermaterial der Filterfalten 198 umgeben ist, und eine Öffnung im Boden 196 korrespondiert mit dem Ausgangsanschluss 120 der Filterbox 116. Beispielsweise ist der Ausgangsanschluss 120 dann über die Filtereinrichtung 124 an dem Boden 196 gebildet.

Das Filterelement 194 ist bezüglich seines Innenraums zu dem Vorabscheider 122 hin geschlossen. Räume zwischen Filterfalten 198 sind zu dem Vorabscheider 122 hin offen.

Ein Saugstrom (in Figur 9 mit dem Bezugszeichen 200 angedeutet) tritt dann in die Filtereinrichtung 124 und dort zwischen Filterfalten 198 über eine Stirnseite 202 des Filterelements 194 ein.

Der Saugstrom durchströmt das Filtermaterial der Filterfalten 198, wobei Staubpartikel das Filterelement 194 nicht durchdringen, das heißt im Wesentlichen an dem Filterelement 194 hängen bleiben.

An dem Ausgangsanschluss 120 steht ein Saugstrom bereit, dessen Staubbeladung im Vergleich zu dem Saugstrom, welcher in den Eingangsanschluss 118 eingekoppelt ist, erheblich weniger staubbeladen ist.

Bei einer Drehung des Filterelements 194 in dem Gehäuse 140 wirken die Eingreifmittel 190 auf Filterfalten 198 und "schütteln" diese, wodurch anhaftende Staubpartikel gelöst werden. Dadurch lässt sich eine Staubbelastung der Umgebung bei einer Entleerung der Filterbox 116 verringern.

Wenn die Filterbox 116 von dem Gehäuse 12 des Staubsaugers 10 entfernt ist, dann kann, wie oben erwähnt, der Aufnahmekorb 126 beziehungsweise 126' abgenommen werden und entleert werden.

Bei Bedarf kann die Filtereinrichtung 124 (insbesondere in der Ausbildung als Patronenfilter 192), welche insbesondere in das Gehäuse 140 über den Boden 196 eingeklipst ist, abgenommen werden, und ausgetauscht werden beziehungsweise ausgeschüttelt werden, wobei Staub dann über die Stirnseite 202 aus der Filtereinrichtung ausleerbar ist.

Das Saugaggregat 32 weist einen Saugstutzen 204 auf. Der Ausgangsanschluss 120 der Filterbox 116 ist fluidwirksam mit diesem Saugstutzen 104 verbunden.

In dem Gehäuse 12 des Staubsaugers 10 ist dem Saugaggregat 32 nachgeordnet ein Abluftfilter 206 angeordnet. Das Abluftfilter 206 dient insbesondere zur Ausfilterung von Motorabrieb.

Dem Gebläsemotor 34 ist ein Strömungsumlenkelement 208 zugeordnet. Das Strömungsumlenkelement 208 ist insbesondere als Haube ausgebildet.

Bei einem Ausführungsbeispiel ist das Strömungsumlenkelement 208 um den Gebläsemotor 34 zwischen der Filterbox 116 und dem Abluftfilter 206 positioniert.

Es ist grundsätzlich auch möglich, dass ein entsprechendes Strömungsumlenkelement dem Abluftfilter 206 nachgeordnet ist.

Das Strömungsumlenkelement weist eine entsprechende Wandung auf, welche einen ersten Strömungsbereich 210 und einen zweiten Strömungsbereich 212 mit entgegengesetzten Hauptströmungsrichtungen definiert. Beispielsweise umgibt der zweite Strömungsbereich 212 den ersten Strömungsbereich 210 ringförmig.

An einem Übergang 214 zwischen dem ersten Strömungsbereich 210 und dem zweiten Strömungsbereich 212 ist eine schallharte Wand angeordnet, welche aus einem schallharten Material hergestellt ist, das einen Schallreflexionsgrad von mindestens 94 % aufweist.

Die Wand an dem Übergang ist insbesondere ringförmig.

Der Übergang ist dabei in einem Bereich um den Gebläsemotor 34 gebildet.

An dem Übergang 214 ist bei einem Ausführungsbeispiel ein Schaumstoffring angeordnet.

Das Gehäuse 12 weist im Bereich des Abluftfilters 206 einen verschließbaren Deckel 216 auf, um einen Zugang zu dem Abluftfilter 206 zu dessen Austausch zu ermöglichen.

Der Deckel 216 ist beispielsweise benachbart der ersten Gehäuseseite 16 angeordnet.

In dem Gehäuse 12 ist zwischen der Gehäusewandung 38 und der Filterbox 116 und dem Saugaggregat 32 ein Raum 218 gebildet, welcher sich in der ersten Erstreckungsachse 20 erstreckt und im Wesentlichen eine gesamte Gehäusehöhe zwischen dem Abluftfilter 206 und der zweiten Gehäuseseite 18 einnimmt.

Nachfolgend dem Abluftfilter 206 ist ein Raum 220 in dem Gehäuse 12 gebildet, welcher dann in den Raum 218 übergeht. Der Raum 220 zwischen der ersten Gehäuseseite 16 und dem Abluftfilter 206 dient als Umlenkbereich zur Strömungsumlenkung in den Raum 218.

An der Gehäusewandung 38 ist eine Mehrzahl von Öffnungen 222 angeordnet, wobei die Öffnungen längs einer Richtung parallel zur ersten Erstreckungsachse 20 beabstandet angeordnet sind.

Die Öffnungen 222 sind mit dem Außenraum fluidwirksam verbunden. Abluft des Saugaggregats 32, welche gereinigte Luft ist, kann über die Öffnungen 222 aus dem Raum 218 in den Außenraum austreten.

An den Öffnungen 222 ist insbesondere innerhalb des Gehäuses jeweils eine offenporöse Struktur 224 beispielsweise in Form von Schaumelementen.

Bei einem Ausführungsbeispiel ist in dem Raum 220 eine offenporöse Struktur angeordnet, welche beispielsweise durch einen Schaum gebildet ist.

Ein Strömungsweg 226 an dem Staubsauger 10 für einen Saugstrom im Betrieb des Staubsaugers 10 umfasst einen ersten Bereich 228, welcher in der Rohreinrichtung 14 liegt. Ein schmutzbeladener Saugstrom strömt durch den ersten Bereich 228 in der Rohreinrichtung 14 zu dem Verbindungsrohr 58.

Eine Hauptströmungsrichtung der Strömung in diesem ersten Bereich 228 ist dabei im Wesentlichen parallel zu der zweiten Erstreckungsachse 44.

In dem Gehäuse 12 ist zwischen dem Gehäuseanschluss 56 und dem Abluftfilter 206 ein zweiter Bereich 230 des Strömungswegs 226 gebildet.

An dem Verbindungsrohr 58 erfolgt eine Umlenkung der Strömung aus dem ersten Bereich 228 in den zweiten Bereich 230.

In dem zweiten Bereich 230 ist die Hauptströmungsrichtung im Wesentlichen parallel zu der ersten Erstreckungsachse 20 und entgegengesetzt zu der Hauptströmungsrichtung in dem ersten Bereich 228.

Das Strömungsumlenkelement 208 an dem Gebläsemotor 34 erfolgt dabei innerhalb des zweiten Bereichs 230 eine Strömungsumkehr, welche insbesondere zur Verringerung der Lärmemission dient.

Durch den Raum 218 ist ein dritter Bereich 232 gebildet. In dem dritten Bereich 232 strömt Abluft des Saugaggregats 32, welches gereinigte Luft ist. In dem dritten Bereich 232 ist eine Hauptströmungsrichtung mindestens näherungsweise parallel zu der ersten Erstreckungsachse 20 und die Hauptströmungsrichtung liegt parallel zu der Hauptströmungsrichtung in dem ersten Bereich 228 beziehungsweise entgegengesetzt zu der Hauptströmungsrichtung in dem zweiten Bereich 230.

Der Raum 220 dient als Umlenkbereich zur Umlenkung der Strömung von dem zweiten Bereich 230 in den dritten Bereich 232.

In Figur 2 sind die Strömungswege angedeutet.

Durch den Strömungsweg 236 werden Wegstrecken in der Größenordnung einer Höhe des Gehäuses 12 circa dreifach durchlaufen, nämlich zunächst durchströmt ein schmutzbehafteter Saugstrom den zweiten Bereich 228, danach den zweiten Bereich 230, wobei eine Reinigung erfolgt, und der saubere Abluftstrom durchströmt dann den dritten Bereich 232 und wird an die Umgebung abgegeben.

Durch diesen großen Strömungsweg lässt sich aufgrund der entsprechenden Strömungsstrecke eine niedrige Schallemission erreichen.

Das Strömungsumlenkelement 208 mit entsprechender Ausbildung des Übergangs 214 sorgt ebenfalls für eine niedrige Schallemission.

Der Luftstrom wird durch das Strömungsumlenkelement 208 wirkungsgradneutral umgelenkt insbesondere zur Erniedrigung der Schallemission.

Die Rohreinrichtung 14 ist teleskopierbar (Figuren 15 bis 25). Die Rohreinrichtung 14 umfasst dazu das dritte Rohr 52, welches fest an der Gehäusewandung 38 montiert ist. Das dritte Rohr 52 weist eine Erstreckung in der zweiten Erstreckungsachse 44 auf. Das dritte Rohr 52 ist insbesondere starr ausgebildet.

In dem dritten Rohr ist das zweite Rohr 48 angeordnet und dabei in Richtung der zweiten Erstreckungsachse 44 längsverschieblich geführt. Das zweite Rohr 48 ist ebenfalls starr ausgebildet. Es ist insbesondere in Form eines Zylinderrings ausgebildet. Entsprechend ist ein Innenraum des dritten Rohrs 52 (hohl-)zylindrisch.

In dem zweiten Rohr 48 ist das erste Rohr 46 längsverschieblich an der zweiten Erstreckungsachse 44 angeordnet. Das erste Rohr 46 ist ringzylindrisch ausgebildet. Entsprechend weist das zweite Rohr 48 einen (hohl-)zylindrischen Innenraum auf.

Der Düsenanschluss 24 ist an dem ersten Rohr 46 angeordnet.

Entsprechende relative Positionen des zweiten Rohrs 48 zu dem dritten Rohr 52 sind feststellbar einstellbar. Entsprechend sind Positionen des ersten Rohrs 46 zu dem zweiten Rohr 48 (und damit auch zu dem dritten Rohr 52) feststellbar einstellbar.

Der Rohreinrichtung 14 ist eine erste Verriegelungseinrichtung 240 zugeordnet (vgl. beispielsweise Figur 19), welche zwischen dem ersten Rohr 46 und dem zweiten Rohr 48 wirkt und in einer Verriegelungsstellung das erste Rohr 46 an dem zweiten Rohr 48 festlegt. Diese Verriegelungsstellung ist lösbar.

Ferner ist der Rohreinrichtung 14 eine zweite Verriegelungseinrichtung 242 zugeordnet, welche zwischen dem dritten Rohr 52 und dem zweiten Rohr 48 wirkt. Die zweite Verriegelungseinrichtung 242 legt in einer Verriegelungsstellung das zweite Rohr 48 an dem dritten Rohr 52 fest. Diese Verriegelungsstellung der zweiten Verriegelungseinrichtung 242 ist lösbar.

Ferner ist der Rohreinrichtung eine dritte Verriegelungseinrichtung 244 zugeordnet. Diese dritte Verriegelungseinrichtung 244 wirkt zwischen dem ersten Rohr 46, dem zweiten Rohr 48 und dem dritten Rohr 52. In einer lösbaren Verriegelungsstellung der dritten Verriegelungseinrichtung 244 legt diese das zweite Rohr 48 an dem dritten Rohr 52 fest. Diese Verriegelungsstellung ist lösbar in eine Entriegelungsstellung. In der Entriegelungsstellung der dritten Verriegelungseinrichtung 244 ist eine Verschieblichkeit des zweiten Rohrs zu dem dritten Rohr 52 freigegeben, wobei aber durch die zweite Verriegelungsstellung 242 eine bestimmte Position des zweiten Rohrs 48 zu dem dritten Rohr 52 festlegbar ist.

Der Übergang von der Verriegelungsstellung der dritten Verriegelungseinrichtung 244 zu der Entriegelungsstellung ist über das erste Rohr 46 vorgegeben. Bei einer Ausführungsform bestimmt eine Position des ersten Rohrs 46 zu dem zweiten Rohr 48 den Übergang von der Verriegelungsstellung in die Entriegelungsstellung der dritten Verriegelungseinrichtung 244.

Bei einem weiteren Ausführungsbeispiel bestimmt eine Kraftwirkung diesen Übergang.

Die erste Verriegelungseinrichtung 240 umfasst ein erstes Eintauchelement 246. Dieses erste Eintauchelement 246 ist beispielsweise eine Kugel oder eine Rolle.

An dem ersten Rohr 46 sind beabstandet in einer Richtung längs der zweiten Erstreckungsachse 44 erste Ausnehmungen 248 angeordnet, vgl. auch die Figuren 15(a), 15(b) und 16.

Bei einem Ausführungsbeispiel sind an dem ersten Rohr 46 drei beabstandete erste Ausnehmungen 248 angeordnet.

Eine erste Ausnehmung 248a, welche nächstliegend zu dem Düsenanschluss 24 ist, definiert dabei die Position des ersten Rohrs 46 relativ zu dem Gehäuse 12 und damit die Position des Düsenanschlusses 24 für die Standstellung 22. Wenn das erste Eintauchelement 246 in die erste Ausnehmung 248a eingetaucht ist und die erste Verriegelungseinrichtung 240 verriegelt ist, dann ist die Position des Düsenanschlusses 24 zu der ersten Gehäuseseite 16 erreicht, bei welcher die erste Fixierungseinrichtung 92 und die zweite Fixierungseinrichtung 94 miteinander kooperieren können, um die Standstellung 22 zu fixieren.

Diese Stellung ist in den Figuren 1 bis 4 gezeigt.

Die erste Verriegelungseinrichtung 240 weist ferner ein bewegliches erstes Sperrelement 250 (vgl. beispielsweise Figur 19) auf. Dieses bewegliche erste Sperrelement 250 weist einen Anlagebereich 252 für das erste Eintauchelement 246 auf. Wenn dieser Anlagebereich 252 über dem ersten Eintauchelement 246 liegt, dann wird dadurch das erste Eintauchelement 246 in der entsprechenden ersten Ausnehmung 248 gehalten und es ist die Verriegelungsstellung hergestellt.

In Figur 19 ist die Verriegelungsstellung der ersten Verriegelungseinrichtung 240 gezeigt.

Dem Anlagebereich 252 benachbart weist das erste Sperrelement 250 eine erste Aufnahme 254 auf. Die erste Aufnahme 254 weist dem Anlagebereich 252 zugewandt eine abgeschrägte Wandung 256 auf.

Wenn die erste Aufnahme 254 sich über dem ersten Eintauchelement 246 befindet, dann kann das erste Eintauchelement 246 aus der entsprechenden ersten Ausnehmung 248 austauchen und in die erste Aufnahme 254 eintauchen.

An dem zweiten Rohr 48 ist eine Ausnehmung 258 gebildet, welche durchgehend ist. Wenn das zweite Eintauchelement 246 sich in der Ausnehmung 258 und in der entsprechenden ersten Ausnehmung 248 befindet, dann ist eine Längsverschieblichkeit zwischen dem ersten Rohr 46 und dem zweiten Rohr 48 gesperrt. Wenn die erste Aufnahme 254 über der Ausnehmung 258 durch entsprechende Positionierung des ersten Sperrelements 250 liegt, dann kann das erste Eintauchelement 246 vollständig aus der ersten Aufnahme 254 austauchen und entsprechend ist die Beweglichkeit des zweiten Rohrs 48 zu dem ersten Rohr 46 freigegeben.

Das erste Sperrelement 250 ist an einer Führung 260 angeordnet und längsverschieblich in einer Richtung parallel zu der zweiten Erstreckungsachse 44 geführt.

An dem ersten Sperrelement 250 ist eine Rückstelleinrichtung 262 angeordnet, welche insbesondere durch eine oder mehrere Federn gebildet ist. Die Rückstelleinrichtung ist an der Führung 260 positioniert. Wenn das erste Sperrelement 250 so verschoben wird, dass die erste Aufnahme 254 über der Ausnehmung 258 liegt, dann muss die Kraft der Rückstelleinrichtung 262 überwunden werden. Ohne äußere Kraftwirkung auf das erste Sperrelement 250 stellt sich dieses zurück und der Anlagebereich 252 deckt die Ausnehmung 258 ab und hält dabei das erste Eintauchelement 246 in der ersten Aufnahme 254 und sperrt dadurch wiederum eine Längsverschieblichkeit des ersten Rohrs 46 zu dem zweiten Rohr 48.

Die zweite Verriegelungseinrichtung 242 weist ein zweites Eintauchelement 246 auf, welches beispielsweise kugelförmig oder rollenförmig ist. An dem zweiten Rohr 48 sind in einer Richtung parallel zur zweiten Erstreckungsachse 44 beabstandet zweite Ausnehmungen 266 angeordnet. An dem dritten Rohr 52 ist eine durchgehende Ausnehmung 268 angeordnet. In einer Verriegelungsstellung sitzt das zweite Eintauchelement 264 in der zweiten Ausnehmung 266 und der Ausnehmung 268, das heißt ist in diese eingetaucht.

Die zweite Verriegelungseinrichtung 242 weist ferner ein zweites Sperrelement 270 auf, welches einen Anlagebereich 272 umfasst. Der Anlagebereich 272 hat grundsätzlich die gleiche Funktion wie der Anlagebereich 252 des ersten Sperrelements 252. Entsprechend weist das zweite Sperrelement 270 eine zweite Aufnahme 274 auf.

In der Verriegelungsstellung der zweiten Verriegelungseinrichtung 242 ist das zweite Eintauchelement 246 in eine entsprechende zweite Ausnehmung 266 und die Ausnehmung 268 eingetaucht und der Anlagebereich 272 liegt über dem zweiten Eintauchelement 264 und sichert diese Position.

Durch Verschiebung des zweiten Sperrelements 270 wird die zweite Aufnahme 274 über das zweite Eintauchelement 264, das heißt über die Ausnehmung 268 gebracht, und das zweite Eintauchelement 264 kann austauchen und dabei in die zweite Aufnahme 274 eintauchen. Dadurch wird der Formschluss zwischen dem zweiten Rohr 48 und dem dritten Rohr 52 aufgehoben und es ist für die zweite Verriegelungseinrichtung 242 die Verriegelungsposition aufgehoben.

Das zweite Sperrelement 270 ist an einer Führung 276 längsverschieblich geführt. Eine Verschiebungsrichtung liegt parallel zur zweiten Erstreckungsachse 44.

Dem zweiten Sperrelement 270 ist eine Rückstelleinrichtung 278 zugeordnet, welche insbesondere durch eine Feder gebildet ist.

Für eine Bewegung des zweiten Sperrelements 270, um die zweite Aufnahme 274 über das zweite Eintauchelement 264 zu bringen, muss die Kraft der Rückstelleinrichtung 278 überwunden werden. Dazu ist eine entsprechende äußere Kraft notwendig. Ohne diese äußere Kraft sorgt die Rückstelleinrichtung 278 für eine Rückverschiebung des zweiten Sperrelements 270, um den Anlagebereich 272 über das zweite Eintauchelement 264 zu bringen und dieses in eine entsprechende zweite Ausnehmung 266 zu drücken.

An dem zweiten Rohr 48 ist eine Vielzahl von entsprechenden zweiten Aufnahmen 274 angeordnet, um eine entsprechende variable Einstellung und Festlegung der Position des zweiten Rohrs 48 zu dem dritten Rohr 52 zu ermöglichen.

An dem Gehäuse 12 des Staubsaugers 10 ist ein Schieber 280 (beispielsweise Figur 4) angeordnet. Dieser Schieber 280 ist parallel zur zweiten Erstreckungsachse 44 längsverschieblich geführt. Eine Oberseite des zweiten Schiebers 280 ragt über die zweite Gehäuseseite 18 hinaus, um eine Bedienbarkeit zu ermöglichen und insbesondere eine Druckbedienbarkeit zu ermöglichen.

Der Schieber 280 erstreckt sich längs der Gehäusewandung 38 und dabei längs des dritten Rohrs 52 bis zu dem zweiten Sperrelement 270. Das zweite Sperrelement 270 ist kraftübertragungs-wirksam mit dem Schieber 280 verbunden. Die Verbindung ist beispielsweise fest.

Bei einem Ausführungsbeispiel sitzt das zweite Sperrelement 270 etwa in der Höhe eines oberen Bereichs des Gebläsemotors 34.

Es ist eine entsprechende Führung für die Längsverschieblichkeit 280 des Schiebers an der Gehäusewandung 38 vorgesehen.

Es ist grundsätzlich auch möglich, dass der Schieber 280 an der Rohreinrichtung 14 längsverschieblich angeordnet ist.

Das erste Sperrelement 250 ist an den Schieber 280 gekoppelt, aber nicht permanent mit diesem verbunden.

Das zweite Sperrelement 270 (Figur 19) weist in Fortsetzung des Anlagebereichs 252 ein stirnseitiges Ende 282 auf. Mit diesem stirnseitigen Ende 282 kann das zweite Sperrelement 270 auf das erste Sperrelement 250 wirken und über Verschiebung des Schiebers 280 und damit des zweiten Sperrelements 270 lässt sich grundsätzlich das erste Sperrelement 250 in der gleichen Richtung verschieben, solang das zweite Rohr 48 nicht gegenüber dem dritten Rohr 52 verschoben wird.

Die Führung 260 für das erste Sperrelement 250 ist fest mit dem zweiten Rohr 48 verbunden. Die Führung 276 für das zweite Sperrelement 270 ist fest mit dem dritten Rohr 52 verbunden.

Die dritte Verriegelungseinrichtung 244 umfasst ein drittes Eintauchelement 284, welches insbesondere als Rolle oder Kugel ausgebildet ist. Das dritte Eintauchelement 284 ist dabei bezogen auf eine Richtung längs der zweiten Erstreckungsachse 44 zwischen dem ersten Eintauchelement 246 und dem zweiten Eintauchelement 264 positioniert.

An dem dritten Rohr 52 ist eine Aufnahme 286 für das dritte Eintauchelement 284 gebildet. Dazu korrespondierend ist an dem zweiten Rohr 48 eine Aufnahme 288 für das dritte Eintauchelement 284 gebildet. Wenn das dritte Eintauchelement 284 in der Aufnahme 286 und in der Aufnahme 288 sitzt, dann ist eine formschlüssige Kopplung zwischen dem dritten Rohr 52 und dem zweiten Rohr 48 hergestellt und dadurch das zweite Rohr 48 bezüglich seiner Beweglichkeit an dem dritten Rohr 52 festgelegt. Selbst wenn die zweite Verriegelungseinrichtung 242 nicht verriegelt ist, das heißt in einer Entriegelungsstellung ist, lässt sich das zweite Rohr 48 nicht in dem dritten Rohr 52 verschieben, wenn die dritte Verriegelungseinrichtung 244 in ihrer Verriegelungsstellung ist, bei welcher das dritte Eintauchelement 284 in der Aufnahme 286 und in der Aufnahme 288 sitzt.

Die Aufnahme 288 in dem zweiten Rohr 48 ist zu dem ersten Rohr 246 hin offen. Eine Wandung 290 des ersten Rohrs sperrt dabei eine Beweglichkeit und damit eine Austauchbarkeit des dritten Eintauchelements 284 aus den Aufnahmen 286 und 288.

Das erste Rohr 46 weist benachbart zu einem Ende 292, welches dem Düsenanschluss 24 abgewandt ist, eine Ausnehmung 294 für das dritte Eintauchelement 284 auf (vgl. beispielsweise Figur 20 oder Figur 25). Diese Ausnehmung 294 sitzt an einer anderen Seite als die ersten Ausnehmungen 248. Beispielsweise ist die Ausnehmung 294 und die ersten Ausnehmungen 248 diametral gegenüberliegend angeordnet.

Das erste Eintauchelement 284 ist beispielsweise dem zweiten Eintauchelement 264 diametral gegenüberliegend angeordnet (wobei es auf einer anderen Höhenposition bezüglich der zweiten Erstreckungsachse 44 positioniert sein kann).

Die Ausnehmung 294 ist dem dritten Eintauchelement 284 zugeordnet. Die Verriegelungsstellung der dritten Verriegelungseinrichtung 244 liegt vor, wenn das dritte Eintauchelement 284 nicht in die Ausnehmung 294 eingetaucht ist.

Wenn das erste Rohr 46 zu dem zweiten Rohr 48 an einer bestimmten Position ist, nämlich in der Position, dass die Ausnehmung 294 dem dritten Eintauchelement 284 gegenüberliegt, dann kann das dritte Eintauchelement 284 aus der Aufnahme 286 des dritten Rohrs 52 austauchen. Dadurch wird der Formschluss zwischen dem zweiten Rohr 48 und dem dritten Rohr 52 aufgehoben und es ist die Entriegelungsstellung erreicht, in welcher die dritte Verriegelungseinrichtung 244 die Verriegelung des dritten Rohrs 52 in dem zweiten Rohr 48 freigibt. In dieser Entriegelungsstellung der dritten Verriegelungseinrichtung 244 wirkt bezüglich der Festlegung der Position des zweiten Rohrs 48 zu dem dritten Rohr 52 nur noch die zweite Verriegelungseinrichtung 242.

Der Übergang von der Verriegelungsstellung der dritten Verriegelungseinrichtung 244 in die Entriegelungsstellung ist durch die Position des ersten Rohrs 46 zu dem zweiten Rohr 48 bestimmt, nämlich wenn die Ausnehmung 294 dem dritten Eintauchelement 284 gegenüberliegend positioniert ist und das dritte Eintauchelement 284 in die Ausnehmung 294 eintaucht. In dieser Position ist eine maximale Teleskopstellung des ersten Rohrs 46 zu dem zweiten Rohr 48 erreicht.

Die Ausnehmung 294 ist dabei so angeordnet, dass das dritte Eintauchelement 284 nur eintauchen kann, wenn sich die erste Verriegelungseinrichtung 240 in einer Verriegelungsstellung befindet. Ein Höhenabstand zwischen der Ausnehmung 294 und der entsprechenden höchsten ersten Ausnehmung 248 (in Figur 25 mit 248b bezeichnet) ist derart, dass sie einem Abstand zwischen dem ersten Eintauchelement 246 und dem dritten Eintauchelement 284 entspricht.

Der relative Höhenabstand längs der zweiten Erstreckungsachse 44 zwischen dem ersten Eintauchelement 246 und dem dritten Eintauchelement 284 bleibt konstant unabhängig von der Position des ersten Rohrs 46 zu dem dritten Rohr 52 beziehungsweise des zweiten Rohrs 48 zu dem dritten Rohr 52; wenn das dritte Eintauchelement 284 aus der Aufnahme 286 des dritten Rohrs 52 ausgetaucht ist und in die Ausnehmung 294 eingetaucht ist, dann wird es durch die Bewegung des zweiten Rohrs 48 zu dem dritten Rohr 52 mit dem zweiten Rohr 48 mitgenommen. Da die Führung 260 fest an dem zweiten Rohr 48 angeordnet ist und das dritte Eintauchelement 284 in einer Richtung parallel zu der zweiten Erstreckungsachse 44 fest bezüglich des zweiten Rohrs 48 ist, erfolgt die beschriebene Mitnahme.

Es ist alternativ möglich, dass der Übergang von der Verriegelungsstellung in die Entriegelungsstellung der dritten Entriegelungseinrichtung 244 kraftgesteuert ist.

Bei einem Ausführungsbeispiel, welches ebenfalls in Figur 19 in durchbrochenen Linien als Alternative gezeigt ist, ist kein Eintauchelement entsprechend dem dritten Eintauchelement 284 vorgesehen.

Eine Kraftbeaufschlagung (statt einer Formschlussverbindung über ein Eintauchelement) sorgt für eine kraftschlüssige Kopplung zwischen dem dritten Rohr 52 und dem zweiten Rohr 48 zur entsprechenden Festlegung der relativen Position. Wenn beispielsweise durch entsprechende Positionierung des ersten Rohrs 46 die Kraftbeaufschlagung dann derart ist, dass keine kraftschlüssige Kopplung mehr vorliegt, dann ist die Entriegelungsstellung erreicht.

Zur Kraftbeaufschlagung ist ein Kraftbeaufschlagungselement 296 wie ein federbeaufschlagtes Hebelelement vorgesehen.

In der Entriegelungsstellung der dritten Verriegelungseinrichtung 244, in welcher das zweite Rohr 48 mit dem ersten Rohr 46 über die erste Verriegelungseinrichtung 240 verriegelt sind, ist diese Kombination aus zweitem Rohr 48 und erstem Rohr 46 als Ganzes gegenüber dem dritten Rohr 52 verschieblich. Dadurch ist das erste Sperrelement 250 von dem zweiten Sperrelement 270 entkoppelt und es löst sich von dem Kontakt an dem stirnseitigen Ende 282 und löst sich damit von dem Schieber 280. Der Schieber 280 wirkt nicht mehr auf die erste Verriegelungseinrichtung 240.

Die Rohreinrichtung 14 mit den Verriegelungseinrichtungen 240, 242, 244 funktioniert wie folgt:
In der Standstellung 22 des Staubsaugers 10 (vgl. die Figuren 1 bis 4) ist das zweite Rohr 48 vollständig in das dritte Rohr 52 innerhalb seiner Bewegungsstrecke vollständig eingetaucht. Das erste Rohr 46 ist innerhalb seiner Bewegungsstrecke vollständig in das zweite Rohr 48 eingetaucht. Die Position des zweiten Rohrs 48 ist gegenüber dem dritten Rohr 52 durch die zweite Verriegelungseinrichtung 242 und die dritte Verriegelungseinrichtung 244 festgelegt.

Der Düsenanschluss 24 ragt über die erste Gehäuseseite 16 so weit hinaus, dass die Bodendüse 76 fixierbar ist und in der Standstellung die erste Fixierungseinrichtung 92 an der zweiten Fixierungseinrichtung 94 angreifen kann.

Die Länge der Rohreinrichtung 14 wird für einen Saugbetrieb bezogen auf die Standstellung 22 erhöht.

Dazu wird zunächst das erste Rohr 46 aus dem zweiten Rohr 48 ausgefahren.

Dazu wird der Schieber 280 betätigt und nach unten verschoben, das heißt in Richtung des Düsenanschlusses 24 verschoben. Er verschiebt dabei das zweite Sperrelement 270 und über Anschlagen des stirnseitigen Endes 282 auch das erste Sperrelement 250. Die Verschiebung des ersten Sperrelements 250 bewirkt, wenn die erste Aufnahme 254 über der Ausnehmung 258 liegt, ein Austauchen des ersten Eintauchelements 246, wobei dann der Formschluss zwischen dem ersten Rohr 46 und dem zweiten Rohr 48 aufgehoben ist und das erste Rohr 46 gegenüber dem zweiten Rohr 48 verschieblich ist.

Eine entsprechende Verschiebungsposition wird durch Beendigung der Kraft auf den Schieber 280 ohne entsprechendes Eintauchen des Eintauchelements 246 in eine Ausnehmung 248 und je nach gewünschter Längsposition und Halten über den Anlagebereich 252 verriegelt.

Bei der Betätigung des Schiebers 280 wird gleichzeitig mit der ersten Verriegelungseinrichtung 240 auch die zweite Verriegelungseinrichtung 242 verriegelt. Aufgrund der dritten Verriegelungseinrichtung 244 bleibt jedoch das zweite Rohr 48 an dem dritten Rohr 52 festgelegt, solange das dritte Eintauchelement 284 nicht in die Ausnehmung 294 eintaucht.

In den Figuren 15(a), 15(b) und 16 sind unterschiedliche Positionen des ersten Rohrs 46 zu dem zweiten Rohr 48 gezeigt, wobei das zweite Rohr 48 an dem dritten Rohr 52 über die dritte Verriegelungseinrichtung 244 festgelegt ist.

Die in den Figuren 15(a) und 15(b) angedeuteten Positionen des ersten Rohrs 46 zu dem zweiten Rohr 48 sind Positionen mit Verriegelungsstellung. Die Position gemäß Figur 15(a) entspricht einer Position für einen Handsaugerbetrieb. Die Position gemäß Figur 15(b) entspricht einer Position für einen Bodensaugerbetrieb für eine kleine Bedienerperson.

Die Position des Düsenanschlusses 24 und damit auch einer Saugdüse relativ zu der ersten Gehäuseseite 16 ist so einstellbar innerhalb der vorgegebenen Wegstrecke.

In Figur 20 ist eine Verriegelungsstellung für die erste Verriegelungseinrichtung 240, die zweite Verriegelungseinrichtung 242 und die dritte Verriegelungseinrichtung 244 gezeigt, welcher der Standstellung 22 entspricht, das heißt bei welcher die Rohreinrichtung 14 eine minimale Länge aufweist.

In Figur 21 ist eine Stellung der Rohreinrichtung 14 gezeigt, welche der Stellung gemäß Figur 16 entspricht.

Wenn das erste Rohr 46 so weit aus dem zweiten Rohr 48 ausgezogen ist, dass das dritte Eintauchelement 284 in die Ausnehmung 294 im Bereich des Endes 292 eindringen kann, dann ist auch eine Verriegelungsstellung der ersten Verriegelungseinrichtung 240 erreicht. Die dritte Verriegelungseinrichtung 244 befindet sich jetzt in einer Entriegelungsstellung und grundsätzlich ist das zweite Rohr 48 gegenüber dem dritten Rohr 52 längsverschieblich und die zweite Verriegelungseinrichtung 242 bestimmt jetzt eine Verschieblichkeit des zweiten Rohrs 48 zu dem dritten Rohr 52 und eine Festlegung einer Verschiebungsstellung durch Einstellen der entsprechenden Verriegelungsstellung der zweiten Verriegelungseinrichtung 242. In Figur 17, 18 und 22 sind entsprechende unterschiedliche Positionen für verriegelte Stellungen des zweiten Rohrs 48 zu dem dritten Rohr 52 gezeigt.

Wenn das zweite Rohr 48 gegenüber dem dritten Rohr 52 ausgehend von einer Grundstellung, in welchem die dritte Verriegelungseinrichtung 244 verriegelt ist, verschoben ist, dann ist das erste Sperrelement 250 von dem Schieber 280 und damit von einem zweiten Sperrelement 270 entkoppelt. Vgl. dazu beispielsweise Figur 22. Das erste Sperrelement 250 ist beabstandet zu dem zweiten Sperrelement 270.

Wenn ausgehend von einer ausgezogenen Stellung das zweite Rohr 48 wieder in das dritte Rohr 52 innerhalb seiner entsprechenden Strecke zurückgeschoben wird, indem die zweite Verriegelungseinrichtung 242 verriegelt wird, dann ist eine Endstellung erreicht, wenn das erste Sperrelement 250 an das stirnseitige Ende 282 des zweiten Sperrelements 270 anschlägt. Durch Betätigung des Schiebers 280 kann dann eine Verriegelungsstellung der ersten Verriegelungseinrichtung 240 erreicht werden und das dritte Eintauchelement 284 kann in die Aufnahme 286 eintauchen. Dadurch wiederum ist das zweite Rohr 48 an dem dritten Rohr 52 festgelegt und das erste Rohr 46 lässt sich in dem zweiten Rohr 48 verschieben. Es ist dann wieder die Standstellung 22 erreichbar.

Durch die erfindungsgemäße Rohreinrichtung lässt sich über (mindestens) drei Rohrelemente 46, 48, 52 eine Länge der Rohreinrichtung 14 über einen großen Längenbereich einstellen. Es muss dabei nur ein Bedienelement, nämlich der Schieber 280 vorgesehen werden. Dadurch ergibt sich ein hoher Bedienungskomfort.

Die Position des Schiebers 280 bestimmt ausgehend von der Standstellung 22, ob die zweite Verriegelungseinrichtung 242 (und die erste Verriegelungseinrichtung 240) in der Verriegelungsstellung sind oder nicht. Wenn die erste Verriegelungseinrichtung 240 nicht in der Verriegelungsstellung ist, dann lässt sich das erste Rohr 46 relativ zu dem zweiten Rohr 48 bewegen. Eine Verschieblichkeit des zweiten Rohrs 48 zu dem dritten Rohr 52 ist durch die Position des ersten Rohrs 46 zu dem zweiten Rohr 48 vorgegeben, ohne dass ein zusätzliches Bedienelement vorgesehen werden muss.

Die Längeneinstellung der Rohreinrichtung 14 weist einen hohen Bedienungskomfort auf.

Grundsätzlich kann die erfindungsgemäße Lösung auch auf eine Rohreinrichtung mit mehr als drei Rohren übertragen werden. Die Rohreinrichtung mit den drei Rohren 46, 48, 52 und den entsprechenden Verriegelungseinrichtungen 240, 242, 244 bildet gewissermaßen eine Grundzelle für einen Aufbau mit mehr als drei Rohren.

Erfindungsgemäß wird ein Staubsauger 10 bereitgestellt, welcher umfangreiche Einsatzfunktionen hat.

Er kann als Bodenstaubsauger eingesetzt werden, indem die Bodendüse 26 aus der Standstellung 22 gebracht wird durch Verschiebung des Düsenanschlusses 24.

Es kann die für einen Bediener optimierte Position eingestellt werden. Ein Bediener kann den Staubsauger 10 an dem Bügelgriff 60 des Verbindungsrohrs 58 halten und eine Saugbewegung durchführen.

Der Staubsauger 10 lässt sich in der Standstellung 22 platzsparend aufbewahren.

Der Staubsauger 10 lässt sich auch als Handsauger einsetzen, welcher frei gehalten ist und sich nicht beispielsweise an einem Boden abstützt. Die Bodendüse 26 ist dann durch eine entsprechende Saugdüse ersetzt. Die erforderliche Länge kann über die Rohreinrichtung 14 mittels Bedienung des Schiebers 280 auf einfache Weise eingestellt werden.

Es lässt sich ein "Upright-Sauger" realisieren, welcher eine Standfunktion hat, wobei der Staubsauger aber auch als Handsauger einsetzbar ist.

Der Staubsauger 10 lässt sich auf kompakte, raumsparende Weise realisieren. Er lässt sich mit relativ geringer Masse ausbilden und ist schnell einsetzbar. Er kann nach Belieben des Benutzers aufgrund der Standfunktion in der Standstellung 22 platzsparend abgestellt werden, ohne dass eine Wand zum Anlehnen oder dergleichen benötigt wird.

Durch die kompakte Bauweise kann beispielsweise unter Möbelstücken gesaugt werden.

Durch den Strömungsweg 226 und auch die Strömungsbereiche 210, 212 ergibt sich bei geringem Strömungsverlust eine reduzierte Schallemission, wobei die Mittel zur Schallreduktion die Leistungsfähigkeit des Staubsaugers 10 bezüglich seiner Saugfunktion nicht relevant beeinträchtigen.

Durch das oder die stiftförmigen Einwirkelemente 116, 186 an dem Vorabscheider 122 lässt sich auf einfache Weise eine Schmutzentleerung durchführen.

### Bezugszeichenliste

- 10: Staubsauger
- 12: Gehäuse
- 14: Rohreinrichtung
- 16: Erste Gehäuseseite
- 18: Zweite Gehäuseseite
- 20: Erste Erstreckungsachse
- 22: Standstellung
- 24: Düsenanschluss
- 26: Bodendüse
- 28: Fläche
- 30: Abscheidereinrichtung
- 32: Saugaggregat
- 34: Gebläsemotor
- 36: Gebläse
- 38: Gehäusewandung
- 40: Dritte Gehäuseseite
- 42: Weitere Gehäusewandung
- 44: Zweite Erstreckungsachse
- 46: Erstes Rohr
- 48: Zweites Rohr
- 50: Verschiebungsrichtung
- 52: Drittes Rohr
- 54: Anschluss
- 56: Gehäuseanschluss
- 58: Verbindungsrohr
- 60: Bügelgriff
- 62: Bereich
- 64: Freiraum
- 66: Gehäuse
- 68: Vorderseite
- 70: Rückseite
- 72a: Laterale Seite
- 72b: Laterale Seite
- 74: Oberseite
- 76: Breite
- 78: Rolleneinrichtung
- 80: Sitzelement
- 82: Saugmündung
- 84: Anschluss
- 86: Lüftung
- 88: Anschlussbereich
- 90: Oberer Bereich
- 92: Erste Fixierungseinrichtung
- 94: Zweite Fixierungseinrichtung
- 96: Eingriffsausnehmung
- 98: Rippe
- 100: Massenschwerpunkt
- 102: Gegenelement
- 104: Magnetelement
- 106: Rolle
- 108: Umschaltmechanismus
- 110: Deckel
- 112: Tür
- 114: Türöffnung
- 116: Filterbox
- 118: Eingangsanschluss
- 120: Ausgangsanschluss
- 122: Vorabscheider
- 124: Filtereinrichtung für Staub
- 126: Aufnahmekorb
- 126': Aufnahmekorb
- 128: Öffnung
- 129: Maschenstruktur
- 130: Aufnahmeraum
- 132: Deckel
- 134: Seite
- 136: Anschluss
- 138: Kranz
- 140: Gehäuse
- 142: Wandung
- 144: Stegelement
- 146: Flansch
- 148: Bügel
- 150: Freiraum
- 152: Boden
- 152': Boden
- 154: Bereich
- 156: Stirnseite
- 158: Klappgelenk
- 160: Stiftförmiges Einwirkelement
- 162: Unterseite
- 164: Mittellinie
- 166: Mittelebene
- 168a: Erste Seite
- 168b: Zweite Seite
- 170: Deckel
- 172: Kranz
- 174: Winkellasche
- 176: Ausnehmung
- 178: Randbereich
- 180: Ausnehmung
- 182: Seitlicher Anschlag
- 184: Unterseite
- 186: Stiftförmiges Einwirkelement
- 188: Anschluss
- 190: Eingriffelement
- 192: Patronenfilter
- 194: Filterelement
- 196: Boden
- 198: Filterfalte
- 200: Saugstrom
- 202: Stirnseite
- 204: Saugstutzen
- 206: Abluftfilter
- 208: Strömungsumlenkelement
- 210: Erster Strömungsbereich
- 212: Zweiter Strömungsbereich
- 214: Übergang
- 216: Deckel
- 218: Raum
- 220: Raum
- 222: Anschlussöffnung
- 224: Offenporöse Struktur
- 226: Strömungsweg
- 228: Erster Bereich
- 230: Zweiter Bereich
- 232: Dritter Bereich
- 240: Erste Verriegelungseinrichtung
- 242: Zweite Verriegelungseinrichtung
- 244: Dritte Verriegelungseinrichtung
- 246: Erstes Eintauchelement
- 248: Erste Ausnehmung
- 248a: Erste Ausnehmung
- 248b: Erste Ausnehmung
- 250: Erstes Sperrelement
- 252: Anlagebereich
- 254: Erste Aufnahme
- 256: Abgeschrägte Wandung
- 258: Ausnehmung
- 260: Führung
- 262: Rückstelleinrichtung
- 264: Zweites Eintauchelement
- 266: Zweite Ausnehmung
- 268: Ausnehmung
- 270: Zweites Sperrelement
- 272: Anlagebereich
- 274: Zweite Aufnahme
- 276: Führung
- 278: Rückstelleinrichtung
- 280: Schieber
- 282: Stirnseitiges Ende
- 284: Drittes Eintauchelement
- 286: Aufnahme
- 288: Aufnahme
- 290: Wandung
- 292: Ende
- 294: Ausnehmung
- 296: Kraftbeaufschlagungselement

## Patentansprüche

1. Staubsauger, umfassend ein Gehäuse (12), welches sich zwischen einer ersten Gehäuseseite (16) und einer zweiten Gehäuseseite (18) in einer ersten Erstreckungsachse (20) erstreckt, ein Saugaggregat (32) zur Erzeugung eines Saugstroms, welches in dem Gehäuse (12) angeordnet ist, eine Abscheidereinrichtung (30), welche in dem Gehäuse (12) angeordnet ist, und eine Rohreinrichtung (14), welche an oder in dem Gehäuse (12) angeordnet ist und sich in einer zweiten Erstreckungsachse (44) mindestens näherungsweise parallel zu der ersten Erstreckungsachse (20) erstreckt, wobei an der Rohreinrichtung (14) ein Düsenanschluss (24) für eine Saugdüse (26) angeordnet ist und der Düsenanschluss (24) näher zu der ersten Gehäuseseite (16) als zu der zweiten Gehäuseseite (18) liegt, **dadurch gekennzeichnet, dass** die Rohreinrichtung (14) längs der zweiten Erstreckungsachse (44) längeneinstellbar ausgebildet ist und ein Abstand des Düsenanschlusses (24) zu der ersten Gehäuseseite (16) feststellbar einstellbar ist.

2. Staubsauger nach Anspruch 1, **dadurch gekennzeichnet, dass** bei an dem Düsenanschluss (24) fixierter Saugdüse (26) ein Abstand der Saugdüse (26) zu der ersten Gehäuseseite (16) feststellbar einstellbar ist.

3. Staubsauger nach Anspruch 1 oder 2, **gekennzeichnet durch** eine Bodendüse (26), an welcher eine erste Fixierungseinrichtung (92) angeordnet ist, wobei an der ersten Gehäuseseite (16) eine zweite Fixierungseinrichtung (94) zur Kooperation mit der ersten Fixierungseinrichtung (92) angeordnet ist, und wobei bei an der zweiten Fixierungseinrichtung (94) angreifender erster Fixierungseinrichtung (92) das Gehäuse (12) an der Bodendüse (26) fixiert ist und der Staubsauger in einer Standstellung (22) ist, und insbesondere **dadurch** gekennzeichnet, dass in der Standstellung (22) die zweite Erstreckungsachse (44) mindestens näherungsweise senkrecht zu einer Unterlage (28) orientiert ist, auf welcher die Bodendüse (26) mit einer Unterseite aufgestellt ist, und insbesondere **dadurch** gekennzeichnet, dass die erste Fixierungseinrichtung (92) und die zweite Fixierungseinrichtung (94) mindestens eine Rippe (98) und mindestens eine Eingriffsausnehmung (96) für die mindestens eine Rippe (98) umfassen, und insbesondere **dadurch gekennzeichnet, dass** die erste Fixierungseinrichtung (92) und die zweite Fixierungseinrichtung (94) mindestens ein Magnetelement (104) und mindestens ein Gegenelement (102) für das mindestens eine Magnetelement (104) umfassen, wobei zwischen dem mindestens einen Magnetelement (104) und dem mindestens einen Gegenelement (102) eine magnetische Haltekraft in der Standstellung (22) wirkt.

4. Staubsauger nach einem der vorangehenden Ansprüche, **dadurch gekennzeichnet, dass** ein Massenschwerpunkt (100) des Staubsaugers in dem Gehäuse (12) liegt und in einer Standstellung (22) des Staubsaugers, welcher mit einer Bodendüse (26) als Saugdüse versehen ist, eine Projektion des Massenschwerpunkts (100) in einer vertikalen Richtung bezogen auf die Schwerkraftrichtung (g) an der Bodendüse liegt, wenn der Staubsauger mit der Bodendüse (26) auf einem horizontalen Boden (28) aufgestellt ist.

5. Staubsauger nach einem der vorangehenden Ansprüche, **dadurch gekennzeichnet, dass** die Rohreinrichtung (14) an einer Außenseite des Gehäuses (12) positioniert ist.

6. Staubsauger nach einem der vorangehenden Ansprüche, **dadurch gekennzeichnet, dass** die Rohreinrichtung (14) mindestens ein starres Rohr (46, 48, 52) umfasst und insbesondere als Teleskopeinrichtung mit mindestens zwei starren Rohren (46, 48, 52) ausgebildet ist.

7. Staubsauger nach einem der vorangehenden Ansprüche, **dadurch gekennzeichnet, dass** die Rohreinrichtung (14) über die zweite Gehäuseseite (18) hinausragt.

8. Staubsauger nach einem der vorangehenden Ansprüche, **dadurch gekennzeichnet, dass** die zweite Gehäuseseite (18) einen Gehäuseanschluss (56) zum Einkoppeln eines Saugstroms aufweist und die Rohreinrichtung (14) einen Anschluss (54) aufweist, welcher insbesondere bezüglich des Gehäuses (12) in seiner Position festliegt, und welcher insbesondere beabstandet zu der zweiten Gehäuseseite (18) ist, und wobei ein Verbindungsrohr (58) zwischen dem Anschluss (54) und dem Gehäuseanschluss (56) angeordnet ist, und insbesondere **dadurch gekennzeichnet, dass** an dem Verbindungsrohr (58) ein öffenbarer Deckel (110) angeordnet ist, und insbesondere **dadurch gekennzeichnet, dass** das Verbindungsrohr (58) als Bügelgriff (60) zum Halten des Staubsaugers ausgebildet ist.

9. Staubsauger nach einem der vorangehenden Ansprüche, **dadurch gekennzeichnet, dass** die Abscheidereinrichtung (30) näher zu der zweiten Gehäuseseite (18) als zu der ersten Gehäuseseite (16) positioniert ist und insbesondere an der zweiten Gehäuseseite (18) angeordnet ist.

10. Staubsauger nach einem der vorangehenden Ansprüche, **dadurch gekennzeichnet, dass** das Saugaggregat (32) näher zu der ersten Gehäuseseite (16) als zu der zweiten Gehäuseseite (18) positioniert ist und insbesondere dass die Abscheidereinrichtung (30) und das Saugaggregat (32) längs der ersten Erstreckungsachse (20) übereinander angeordnet sind.

11. Staubsauger nach einem der vorangehenden Ansprüche, **gekennzeichnet durch** einen Strömungsweg (226), welcher einen ersten Bereich (228) umfasst, der in der Rohreinrichtung (14) angeordnet ist mit einer Hauptströmungsrichtung längs der zweiten Erstreckungsachse (44), und welcher einen zweiten Bereich (230) umfasst, der in dem Gehäuse (12) angeordnet ist mit einer Hauptströmungsrichtung längs der ersten Erstreckungsachse (20) entgegen der Hauptströmungsrichtung in dem ersten Bereich (228), und insbesondere **dadurch** gekennzeichnet, dass der Strömungsweg (226) einen dritten Bereich (232) umfasst, welcher in dem Gehäuse (12) angeordnet ist mit einer Hauptströmungsrichtung längs der ersten Erstreckungsachse (20) entgegen der Hauptströmungsrichtung in dem zweiten Bereich (230), und insbesondere **dadurch** gekennzeichnet, dass ein Umlenkbereich für die Strömung zwischen dem ersten Bereich (228) und dem zweiten Bereich (230) **durch** ein Verbindungsrohr (54) zwischen der Rohreinrichtung (14) und dem Gehäuse (12) und insbesondere der zweiten Gehäuseseite (18) gebildet ist, und insbesondere **dadurch** gekennzeichnet, dass ein Umlenkbereich für die Strömung zwischen dem zweiten Bereich (230) und dem dritten Bereich (232) in dem Gehäuse (12) insbesondere zwischen dem Saugaggregat (32) und der ersten Gehäuseseite (16) gebildet ist, und insbesondere **dadurch** gekennzeichnet, dass der dritte Bereich (232) in dem Gehäuse (12) zwischen einer Gehäusewandung (38) und der Abscheidereinrichtung (30) und dem Saugaggregat (32) gebildet ist, wobei insbesondere die Abscheidereinrichtung (30) und das Saugaggregat (32) bezogen auf die erste Erstreckungsachse (20) übereinander angeordnet sind, und insbesondere **dadurch** gekennzeichnet, dass an der Gehäusewandung (38) mindestens eine Austrittsöffnung (222) angeordnet ist, welche fluidwirksam mit dem dritten Bereich (232) verbunden ist.

12. Staubsauger nach einem der vorangehenden Ansprüche, **dadurch gekennzeichnet, dass** an dem Gehäuse (12) an einer dritten Gehäuseseite (40), an welcher die Rohreinrichtung (14) fixiert ist, mindestens eine Austrittsöffnung (222) für Abluft des Saugaggregats (32) angeordnet ist, wobei die dritte Gehäuseseite (40) insbesondere zwischen der ersten Gehäuseseite (16) und der zweiten Gehäuseseite (18) angeordnet ist, und insbesondere **dadurch gekennzeichnet, dass** eine Mehrzahl von Austrittsöffnungen (222) vorgesehen ist, wobei Austrittsöffnungen (222) in einer Richtung längs der ersten Erstreckungsachse (20) an dem Gehäuse (12) angeordnet sind, und insbesondere **dadurch gekennzeichnet, dass** an der mindestens einen Austrittsöffnung (222) eine offenporöse Struktur (224) wie beispielsweise ein Schaumelement angeordnet ist.

13. Staubsauger nach einem der vorangehenden Ansprüche, **dadurch gekennzeichnet, dass** an dem Gehäuse (12) eine öffenbare Tür (112) angeordnet ist, über welche auf einen Bereich in einem Innenraum des Gehäuses (12) zugänglich ist, an welchem die Abscheidereinrichtung (30) angeordnet ist.

14. Staubsauger nach einem der vorangehenden Ansprüche, **dadurch gekennzeichnet, dass** die Abscheidereinrichtung (30) als Filter-Abscheidereinrichtung ausgebildet ist, welche insbesondere einen Vorabscheider (122) und eine Filtereinrichtung (124) für Staub umfasst, wobei die Filtereinrichtung (124) für Staub insbesondere als Patronenfilter (192) ausgebildet ist.

15. Staubsauger nach einem der vorangehenden Ansprüche, **dadurch gekennzeichnet, dass** das Saugaggregat (32) einen Gebläsemotor (34) umfasst, welchem ein Strömungsumlenkelement (208) insbesondere in Form einer Haube zugeordnet ist, wobei an dem Gebläsemotor (34) mindestens ein erster Strömungsbereich (210) und ein zweiter Strömungsbereich (212) mit entgegengesetzten Hauptströmungsrichtungen bereitgestellt ist, und insbesondere **gekennzeichnet durch** einen Abluftfilter (206), welcher bezüglich einer Strömung dem Gebläsemotor (34) nachgeordnet ist oder zwischen dem Gebläsemotor (34) und dem Strömungsumlenkelement (208) angeordnet ist, und insbesondere **dadurch gekennzeichnet, dass** am Übergang (214) zwischen dem ersten Strömungsbereich (210) und dem zweiten Strömungsbereich (212) ein Element aus einem schallharten Material mit einem Schallreflexionsgrad von mindestens 94 % insbesondere in Ringform angeordnet ist.

16. Staubsauger nach einem der vorangehenden Ansprüche, **dadurch gekennzeichnet, dass** an einem Gebläsemotor (34) in einem Strömungsweg ein poröses Material und insbesondere Schaummaterial zur Schallreflexion angeordnet ist.

17. Verwendung des Staubsaugers gemäß einem der vorangehenden Ansprüche als Bodensauger, wenn eine Bodendüse (26) an dem Düsenanschluss (24) fixiert ist und der Staubsauger auf einer zu reinigenden Fläche (28) mit der Bodendüse (26) aufgesetzt ist, und als Handsauger, wobei dann der Staubsauger insbesondere über einen Bügelgriff (60) frei gehalten wird.

## Claims

1. Vacuum cleaner, comprising a housing (12) which extends between a first housing side (16) and a second housing side (18) in a first extension axis (20), a suction unit (32) for producing a suction stream, which is arranged in the housing (12), a separator device (30) which is arranged in the housing (12), and a tube device (14) which is arranged on or in the housing (12) and extends in a second extension axis (44) at least approximately parallel to the first extension axis (20), wherein a nozzle connection (24) for a suction nozzle (26) is arranged on the tube device (14), and the nozzle connection (24) is located closer to the first housing side (16) than to the second housing side (18), **characterized in that** the tube device (14) is configured to be longitudinally adjustable along the second extension axis (44), and a distance of the nozzle connection (24) from the first housing side (16) is fixably adjustable.

2. Vacuum cleaner in accordance with Claim 1, **characterized in that** a distance of the suction nozzle (26) from the first housing side (16) is fixably adjustable when the suction nozzle (26) is fixed to the nozzle connection (24).

3. Vacuum cleaner in accordance with Claim 1 or 2, **characterized by** a floor nozzle (26) on which a first fixing device (92) is arranged, wherein a second fixing device (94) for cooperating with the first fixing device (92) is arranged on the first housing side (16), and wherein the housing (12) is fixed to the floor nozzle (26) and the vacuum cleaner is in a stand position (22) when the first fixing device (92) engages on the second fixing device (94), and in particular **characterized in that**, in the stand position (22), the second extension axis (44) is oriented at least approximately perpendicularly to a base (28) on which the floor nozzle (26) is placed with an underside, and in particular **characterized in that** the first fixing device (92) and the second fixing device (94) comprise at least one rib (98) and at least one engagement recess (96) for the at least one rib (98), and in particular **characterized in that** the first fixing device (92) and the second fixing device (94) comprise at least one magnet element (104) and at least one counter element (102) for the at least one magnet element (104), wherein a magnetic holding force acts in the stand position (22) between the at least one magnet element (104) and the at least one counter element (102).

4. Vacuum cleaner in accordance with any one of the preceding Claims, **characterized in that** a center of mass (100) of the vacuum cleaner is located in the housing (12), and in a stand position (22) of the vacuum cleaner which is provided with a floor nozzle (26) as a suction nozzle, a projection of the center of mass (100) in a vertical direction in relation to the direction of gravity (g) is located at the floor nozzle when the vacuum cleaner is placed with the floor nozzle (26) on a horizontal floor (28).

5. Vacuum cleaner in accordance with any one of the preceding Claims, **characterized in that** the tube device (14) is positioned on an outer side of the housing (12).

6. Vacuum cleaner in accordance with any one of the preceding Claims, **characterized in that** the tube device (14) comprises at least one rigid tube (46, 48, 52) and in particular is configured as a telescopic device with at least two rigid tubes (46, 48, 52).

7. Vacuum cleaner in accordance with any one of the preceding Claims, **characterized in that** the tube device (14) projects beyond the second housing side (18).

8. Vacuum cleaner in accordance with any one of the preceding Claims, **characterized in that** the second housing side (18) has a housing connection (56) for coupling in a suction stream, and the tube device (14) has a connection (54) which in particular is fixed in its position in relation to the housing (12) and which in particular is at a distance from the second housing side (18), and wherein a connecting tube (58) is arranged between the connection (54) and the housing connection (56), and in particular **characterized in that** an openable lid (110) is arranged on the connecting tube (58), and in particular in **characterized in that** the connecting tube (58) is configured as a loop handle (60) for holding the vacuum cleaner.

9. Vacuum cleaner in accordance with any one of the preceding Claims, **characterized in that** the separator device (30) is positioned closer to the second housing side (18) than to the first housing side (16) and in particular is arranged on the second housing side (18).

10. Vacuum cleaner in accordance with any one of the preceding Claims, **characterized in that** the suction unit (32) is positioned closer to the first housing side (16) than to the second housing side (18), and in particular in that the separating device (30) and the suction unit (32) are arranged one above the other along the first extension axis (20).

11. Vacuum cleaner in accordance with any one of the preceding Claims, **characterized by** a flow path (226) which comprises a first region (228) that is arranged in the tube device (14) with a main flow direction along the second extension axis (44), and which comprises a second region (230) that is arranged in the housing (12) with a main flow direction along the first extension axis (20) counter to the main flow direction in the first region (228), and in particular **characterized in that** the flow path (226) comprises a third region (232) which is arranged in the housing (12) with a main flow direction along the first extension axis (20) counter to the main flow direction in the second region (230), and in particular **characterized in that** a deflection region for the flow between the first region (228) and the second region (230) is formed by a connecting tube (54) between the tube device (14) and the housing (12) and in particular the second housing side (18), and in particular **characterized in that** a deflection region for the flow between the second region (230) and the third region (232) is formed in the housing, in particular between the suction unit (32) and the first housing side (16), and in particular **characterized in that** the third region (232) is formed in the housing (12) between a housing wall arrangement (38) and the separator device (30) and the suction unit (32), wherein in particular the separator device (30) and the suction unit (32) are arranged one above the other in relation to the first extension axis (20), and in particular **characterized in that** at least one outlet opening (222) which is fluidically connected to the third region (232) is arranged on the housing wall arrangement (38).

12. Vacuum cleaner in accordance with any one of the preceding Claims, **characterized in that** at least one outlet opening (222) for exhaust air of the suction unit (32) is arranged on the housing (12) on a third housing side (40) on which the tube device (14) is fixed, wherein the third housing side (40) is arranged in particular between the first housing side (16) and the second housing side (18), and in particular **characterized in that** a plurality of outlet openings (222) is provided, wherein outlet openings (222) are arranged on the housing (12) in a direction along the first extension axis (20), and in particular **characterized in that** an open-porous structure (224) like, e.g., a foam element is arranged on the at least one outlet opening (222).

13. Vacuum cleaner in accordance with any one of the preceding Claims, **characterized in that** arranged on the housing (12) is an openable door (112) by way of which a region in an inner space of the housing (12) at which the separator device (30) is arranged is accessible.

14. Vacuum cleaner in accordance with any one of the preceding Claims, **characterized in that** the separator device (30) is configured as a filter separator device which in particular comprises a preseparator (122) and a filter device (124) for dust, wherein the filter device (124) for dust is configured in particular as a cartridge filter (192).

15. Vacuum cleaner in accordance with any one of the preceding Claims, **characterized in that** the suction unit (32) comprises a blower motor (34) with which a flow deflection element (208), in particular in the form of a hood, is associated, wherein at least a first flow region (210) and a second flow region (212) with opposite main flow directions is provided, and in particular **characterized by** an exhaust air filter (206) which is arranged downstream of the blower motor (34) in relation to a flow or is arranged between the blower motor (34) and the flow deflection element (208), and in particular **characterized in that** an element of a reverberant material with a sound reflection ratio of at least 94% is arranged between the first flow region (210) and the second flow region (212), in particular in annular form.

16. Vacuum cleaner in accordance with any one of the preceding Claims, **characterized in that** a porous material and in particular foam material for sound reflection is arranged on a blower motor (34) in a flow path.

17. Use of the vacuum cleaner in accordance with any one of the preceding Claims as a floor vacuum cleaner, when a floor nozzle (26) is fixed to the nozzle connection (24) and the vacuum cleaner is placed on a surface (28) to be cleaned with the floor nozzle (26), and as a handheld vacuum cleaner, wherein the vacuum cleaner is then in particular freely held by way of a loop handle (60).

## Revendications

1. Aspirateur, comprenant un logement (12), lequel s'étend dans un premier axe d'étendue (20) entre une première face de logement (16) et une deuxième face de logement (18), une unité d'aspiration (32) destinée à produire un courant d'aspiration, laquelle est agencée dans le logement (12), un dispositif de séparation (30), lequel est agencé dans le logement (12), et un système de tubes (14), lequel est agencé sur ou dans le logement (12) et s'étend dans un deuxième axe d'étendue (44) au moins à peu près parallèlement au premier axe d'étendue (20), dans lequel un raccord de buse (24) pour une buse d'aspiration (26) est agencé sur le système de tubes (14) et le raccord de buse (24) se situe plus près de la première face de logement (16) que de la deuxième face de logement (18), **caractérisé en ce que** le système de tubes (14) est réglable en longueur le long du deuxième axe d'étendue (44) et un écart entre le raccord de buse (24) et la première face de logement (16) est réglable avec possibilité de blocage.

2. Aspirateur selon la revendication 1, **caractérisé en ce que**, lorsque la buse d'aspiration (26) est fixée au raccord de buse (24), un écart entre la buse d'aspiration (26) et la première face de logement (16) est réglable avec possibilité de blocage.

3. Aspirateur selon la revendication 1 ou 2, **caractérisé par** une buse de sol (26) sur laquelle est agencé un premier dispositif de fixation (92), dans lequel un deuxième dispositif de fixation (94) destiné à coopérer avec le premier dispositif de fixation (92) est agencé sur la première face de logement (16), et dans lequel lorsque le premier dispositif de fixation (92) est appliqué contre le deuxième dispositif de fixation (94), le logement (12) est fixé à la buse de sol (26) et l'aspirateur se situe dans une position verticale (22), et en particulier **caractérisé en ce que**, dans la position verticale (22), le deuxième axe d'étendue (44) est orienté au moins à peu près perpendiculairement à un support (28) sur lequel la buse de sol est posée par une face inférieure, et en particulier **caractérisé en ce que** le premier dispositif de fixation (92) et le deuxième dispositif de fixation (94) comprennent au moins une nervure (98) et au moins un évidement d'insertion (96) pour l'au moins une nervure (98), et en particulier **caractérisé en ce que** le premier dispositif de fixation (92) et le deuxième dispositif de fixation (94) comprennent au moins un élément magnétique (104) et au moins un élément complémentaire (102) pour l'au moins un élément magnétique (104), dans lequel une force de retenue magnétique agit dans la position verticale (22) entre l'au moins un élément magnétique (104) et l'au moins un élément complémentaire (102).

4. Aspirateur selon l'une quelconque des revendications précédentes, **caractérisé en ce qu'**un centre de gravité (100) de l'aspirateur se situe dans le logement (12) et, dans une position verticale (22) de l'aspirateur, lequel est pourvu d'une buse de sol (26) comme buse d'aspiration, une projection du centre de gravité (100) dans une direction verticale par rapport au sens de la pesanteur (g) se situe sur la buse de sol, lorsque l'aspirateur est posé par la buse de sol (26) sur un sol (28) horizontal.

5. Aspirateur selon l'une quelconque des revendications précédentes, **caractérisé en ce que** le système de tubes (14) est positionné sur une face extérieure du logement (12).

6. Aspirateur selon l'une quelconque des revendications précédentes, **caractérisé en ce que** le système de tubes (14) comprend au moins un tube (46, 48, 52) fixe et est réalisé en particulier sous la forme d'un dispositif télescopique pourvu d'au moins deux tubes (46, 48, 52) fixes.

7. Aspirateur selon l'une quelconque des revendications précédentes, **caractérisé en ce que** le système de tubes (14) fait saillie de la deuxième face de logement (18).

8. Aspirateur selon l'une quelconque des revendications précédentes, **caractérisé en ce que** la deuxième face de logement (18) présente un raccord de logement (56) pour raccordement à un courant d'aspiration et le système de tubes (14) présente un raccord (54), lequel est bloqué dans sa position en particulier par rapport au logement (12), et lequel est en particulier espacé de la deuxième face de logement (18), et dans lequel un tube de liaison (58) est agencé entre le raccord (54) et le raccord de logement (56), et en particulier **caractérisé en ce qu'**un couvercle (110) pouvant être ouvert est agencé sur le tube de liaison (58), et en particulier **caractérisé en ce que** le tube de liaison (58) est réalisé sous la forme d'une poignée en U (60) permettant de tenir l'aspirateur.

9. Aspirateur selon l'une quelconque des revendications précédentes, **caractérisé en ce que** le dispositif de séparation (30) est positionné plus près de la deuxième face de logement (18) que de la première face de logement (16) et est en particulier agencé sur la deuxième face de logement (18).

10. Aspirateur selon l'une quelconque des revendications précédentes, **caractérisé en ce que** l'unité d'aspiration (32) est positionnée plus près de la première face de logement (16) que de la deuxième face de logement (18) et en particulier **en ce que** le dispositif de séparation (30) et l'unité d'aspiration (32) sont agencés l'un au-dessus de l'autre le long du premier axe d'étendue (20).

11. Aspirateur selon l'une quelconque des revendications précédentes, **caractérisé par** une voie d'écoulement (226), laquelle comprend une première zone (228) qui est agencée dans le système de tubes (14), avec un sens principal d'écoulement le long du deuxième axe d'étendue (44), et laquelle comprend une deuxième zone (230) qui est agencée dans le logement (12) avec un sens principal d'écoulement le long du premier axe d'étendue (20) opposé au sens principal d'écoulement dans la première zone (228), et en particulier **caractérisé en ce que** la voie d'écoulement (226) comprend une troisième zone (232), laquelle est située dans le logement (12) avec un sens principal d'écoulement le long du premier axe d'étendue (20) opposé au sens principal d'écoulement dans la deuxième zone (230), et en particulier **caractérisé en ce qu'**une zone de déviation pour l'écoulement est formée entre la première zone (228) et la deuxième zone (230) par un tube de liaison (54) entre le système de tubes (14) et le logement (12) et en particulier la deuxième face de logement (18), et en particulier **caractérisé en ce qu'**une zone de déviation pour l'écoulement est formée entre la deuxième zone (230) et la troisième zone (232) dans le logement (12), en particulier entre l'unité d'aspiration (32) et la première face de logement (16), et en particulier **caractérisé en ce que** la troisième zone (232) est formée dans le logement (12) entre une paroi de logement (38) et le dispositif de séparation (30) et l'unité d'aspiration (32), dans lequel en particulier le dispositif de séparation (30) et l'unité d'aspiration (32) sont agencés l'un au-dessus de l'autre par rapport au premier axe d'étendue (20), et en particulier **caractérisé en ce qu'**au moins un orifice de sortie (22), lequel est en liaison fluidique avec la troisième zone (232), est situé sur la paroi de logement (38).

12. Aspirateur selon l'une quelconque des revendications précédentes, **caractérisé en ce qu'**au moins un orifice de sortie (222) pour l'air vicié de l'unité d'aspiration (32) est situé sur le logement (12) sur une troisième face de logement (40) à laquelle le système de tubes (14) est fixé, dans lequel la troisième face de logement (40) est agencée en particulier entre la première face de logement (16) et la deuxième face de logement (18), et en particulier **caractérisé en ce qu'**une pluralité d'orifices de sortie (222) sont prévus, dans lequel les orifices de sortie (222) sont situés sur le logement (12) dans une direction le long du premier axe d'étendue (20), et en particulier **caractérisé en ce qu'**une structure à pores ouverts (224), telle que par exemple un élément en mousse, est agencée sur l'au moins un orifice de sortie (222).

13. Aspirateur selon l'une quelconque des revendications précédentes, **caractérisé en ce qu'**une porte (112) pouvant être ouverte, qui donne accès à une zone dans un espace intérieur du logement (12) sur lequel le dispositif de séparation (30) est agencé, est agencée sur le logement (12).

14. Aspirateur selon l'une quelconque des revendications précédentes, **caractérisé en ce que** le dispositif de séparation (30) est réalisé sous la forme d'un dispositif de séparation à filtre, lequel comprend en particulier un pré-séparateur (122) et un système de filtre (124) pour la poussière, dans lequel le système de filtre (124) pour la poussière est réalisé en particulier sous la forme d'un filtre à cartouche (192).

15. Aspirateur selon l'une quelconque des revendications précédentes, **caractérisé en ce que** l'unité d'aspiration (32) comprend un moteur de ventilateur (34) auquel est associé un élément de déviation d'écoulement (208) en particulier sous forme de capot, dans lequel au moins une première zone d'écoulement (210) et une deuxième zone d'écoulement (212) aux sens principaux d'écoulement opposés sont présentes sur le moteur de ventilateur (34), et en particulier **caractérisé par** un filtre à air vicié (206), lequel est situé en aval du moteur de ventilateur (34) par rapport à un écoulement ou entre le moteur de ventilateur (34) et l'élément de déviation d'écoulement (208), et en particulier **caractérisé en ce qu'**un élément composé d'un matériau réverbérant présentant un degré de réflexion acoustique d'au moins 94 % est agencé en particulier sous forme d'anneau au niveau de la transition (214) entre la première zone d'écoulement (210) et la deuxième zone d'écoulement (212).

16. Aspirateur selon l'une quelconque des revendications précédentes, **caractérisé en ce qu'**un matériau poreux et en particulier un matériau en mousse permettant la réflexion acoustique est agencé sur un moteur de ventilateur (34) dans une voie d'écoulement.

17. Utilisation de l'aspirateur selon l'une quelconque des revendications précédentes comme aspirateur de sol, lorsqu'une buse de sol (26) est fixée au raccord de buse (24) et que l'aspirateur est posé par la buse de sol (26) sur une surface (28) à nettoyer, et comme aspirateur à main, dans laquelle l'aspirateur est alors tenu librement en particulier par une poignée en U (60).
